# FASCICULE DE BREVET EUROPEEN

(11) **EP 0 238 428 B1**
(45) Date de publication et mention de la délivrance du brevet: **19.07.1989**
(21) Numéro de dépôt: 87440010.4
(22) Date de dépôt: 18.02.1987
(51) Int. Cl.: B22C 11/04, B22C 15/24, B22C 19/04

(54) **Machine à tirer des noyaux de fonderie**
Giesskernblasmaschine
Core blowing machine

(30) Priorité: 19.02.1986 FR 8602363
(43) Date de publication de la demande: 23.09.1987
(73) Titulaire: KUHN S.A., F-67700 Saverne (FR)
(72) Inventeur: Weber, André, F-67700 Saverne (FR)

(56) Documents cités:
- EP-A- 0 123 756
- DE-A- 1 920 920
- FR-A- 1 112 402
- FR-A- 1 383 990
- US-A- 3 059 294
- US-A- 4 190 097

## Description

La présente invention concerne une machine à tirer des noyaux de fonderie comportant un dispositif de support de boîtes à noyau, une tête de tir et une tête de gazage.

Les machines de l'art antérieur possèdent de nombreux inconvénients.

En effet, sur certaines machines, il n'est possible de monter qu'une seule dimension de boîte à noyau pour un réglage donné de la machine. Ceci veut dire que si une pièce à mouler nécessite plusieurs noyaux différents, le moulage de ladite pièce ne pourra commencer que lorsque tous les noyaux sont produits, à moins de travailler sur un nombre de machines correspondant au nombre de noyaux que comporte la pièce. Dans le premier cas, il faudra prévoir un emplacement de stockage des différents noyaux fabriqués jusqu'à ce que le moulage des pièces puisse effectivement commencer. Ce stockage pose de manière évidente de grands problèmes. Dans le second cas, il faudra posséder un parc de plusieurs machines à tirer des noyaux et bloquer tout ce parc pour la fabrication des noyaux d'une seule pièce donnée.

En sus, certaines machines n'acceptent que des boîtes à noyau d'une dimension bien définie, de sorte que lors du renouvellement du parc machines, il peut arriver que les boîtes à noyau existantes ne puissent plus être utilisées sur les nouvelles machines.

Par ailleurs, si un parc machines comporte différentes machines acceptant chacune des boîtes à noyau d'une dimension bien définie, il y aura des problèmes évidents en cas de périodes de pointe de fabrication, étant donne qu'une machine ne peut en général pas accepter une boîte prévue pour une autre machine.

Ceci entraîne alors de manière évidente une très grande rigidité dans la fabrication des noyaux, et des coûts de production élevés qui sont difficilement acceptables.

Du reste sur beaucoup de types de machines existantes, le démontage de la boîte à noyau pour récupérer le noyau fabrique, le remontage de ladite boîte à noyau et le gazage ne se font en général pas en temps masqué, ce qui augmente également considérablement les temps de production et en conséquence les coûts de production.

Enfin, les machines de l'art antérieur sont construites pour une utilisation bien déterminée. Ainsi, il existe des machines plus spécialement adaptées au travail en grande série, alors que d'autres sont plus spécialement adaptées aux séries réduites.

Le but de la présente invention est de créer une machine à tirer des noyaux de fonderie qui ne possède pas les inconvénients des machines de l'art antérieur, c'est-à-dire qui puisse accepter des boîtes à noyau de dimension très différente, de sorte que cette machine soit très polyvalente et permette de rendre la production des noyaux extrêmement souple.

Dans ce but, la machine à tirer des noyaux de fonderie selon l'invention est caractérisée par le fait qu'elle comporte en combinaison :
un dispositif support de boîtes à noyau comportant des moyens de support qui peuvent recevoir des boîtes à noyau de dimension variable,
une tête de tir comportant des moyens d'adaptation qui permettent à la tête de tir de s'adapter automatiquement à la dimension desdites boîtes à noyau, et
une tête de gazage comportant des moyens d'adaptation qui permettent à la tête de gazage de s'adapter automatiquement à la dimension desdites boîtes à noyau.

Grâce à cette combinaison de moyens, la machine à tirer des noyaux selon l'invention répond totalement au but fixé.

En effet, il y a tout d'abord lieu de noter qu'elle permet de produire simultanément différents noyaux, de sorte que si une pièce à mouler comporte plusieurs noyaux, la coulée des pièces peut débuter sensiblement en même temps que la fabrication des noyaux tout en n'utilisant qu'une seule machine. Les problèmes de stockage des noyaux ou de blocage de tout un parc machines évoqués plus haut, sont ainsi totalement résolus.

En sus, la machine selon l'invention peut servir à produire des noyaux indifféremment en grandes séries ou en séries réduites. La machine peut ainsi être adaptée exactement aux séries de noyaux à fabriquer, ce qui permet d'obtenir, dans chaque cas, les coûts et les temps de production les plus faibles possible. En effet, dans le cas de production en grande série, il est possible d'équiper tous les postes de travail de la machine avec des boîtes à noyau identiques. La machine fabriquera ainsi tout le temps le même noyau. Dans le cas de séries réduites, il est possible d'équiper chaque poste de travail de la machine avec une boîte différente. La machine fabriquera ainsi simultanément plusieurs noyaux différents, mais en quantité plus réduite. Tout cas intermédiaire, situé entre ces deux cas extrêmes, est bien entendu envisageable. Ainsi, en cas de séries moyennes, on n'équipera que quelques postes de la machine avec des boîtes identiques. La machine selon l'invention est donc, tel que cela vient d'être démontré, d'une très grande souplesse d'utilisation.

Du reste, étant donné que la machine selon l'invention accepte des boîtes à noyau de dimension variable, l'acheteur d'une machine selon l'invention peut utiliser en grande majorité les boîtes existantes. De cette sorte, la machine est très rapidement opérationnelle. Cette caractéristique permet également de résoudre en grande partie les problèmes décrits plus haut qui apparaissent en période de pointe.

Selon une caractéristique supplémentaire de l'invention, les moyens d'adaptation de la tête de tir permettant d'adapter automatiquement la tête de tir aux différentes boîtes à noyau, comportent des moyens de déplacement de la tête de tir, des moyens de détection de la dimension des boîtes à noyau et des moyens d'arrêt du déplacement de la tête de tir vers la boîte à noyau.

La séquence d'adaptation de la tête de tir à la dimension de la boîte à noyau se réalise ainsi de la manière suivante. Les moyens de déplacement de la tête de tir qui comportent des moyens de guidage de la tête de tir et des moyens moteur déplaçant la tête de tir le long des moyens de guidage, provoquent le mouvement de la tête de tir en direction de la boîte à noyau. Les moyens de détection détectent la dimension de ladite boîte à noyau et pilotent les moyens d'arrêt qui eux-mêmes agissent sur les moyens de déplacement pour stopper le mouvement de la tête de tir, lorsque celle-ci occupe la position de tir souhaitée.

Selon l'invention, les moyens de détection et/ou les moyens d'arrêt du déplacement de la tête de tir vers la boîte à noyau, peuvent être avantageusement constitués par la face supérieure de la boîte à noyau qui sert ainsi de butée à la tête de tir lors de son déplacement vers la boîte à noyau. Il est à noter que les moyens de détection et les moyens d'arrêt peuvent agir simultanément.

Selon une caractéristique supplémentaire, les moyens d'adaptation de la tête de tir comportent également des moyens de verrouillage de la tête de tir en position de tir. Ceci permet un bon encaissement des chocs lors du tir du noyau.

Avantageusement, ces moyens de verrouillage de la tête de tir sont actionnés par les moyens d'arrêt de la tête de tir.

Selon une autre caractéristique supplémentaire, la machine selon l'invention peut également comporter des moyens de déverrouillage qui déverrouillent automatiquement les moyens de verrouillage de la tête de tir après le tir du noyau.

Les moyens d'adaptation de la tête de gazage permettant d'adapter automatiquement la tête de gazage aux différentes boîtes à noyau comportent également des moyens de déplacement de la tête de gazage, des moyens de détection de la dimension de la boîte à noyau et des moyens d'arrêt du déplacement de la tête de gazage.

La séquence d'adaptation de la tête de gazage se réalise d'une manière similaire à celle de la tête de tir. En effet, les moyens de déplacemént de la tête de gazage qui comportent des moyens de guidage de la tête de gazage et des moyens moteur déplaçant la tête de gazage le long des moyens de guidage, provoquent le mouvement de la tête de gazage en direction de la boîte à noyau. Les moyens de détection détectent la dimension de la boîte à noyau et pilotent les moyens d'arrêt qui eux-mêmes agissent sur les moyens de déplacement pour stopper le mouvement de la tête de gazage, lorsque celle-ci occupe la position de gazage souhaitée.

Selon l'invention, les moyens de détection et/ou les moyens d'arrêt du déplacement de la tête de gazage vers la boîte à noyau peuvent être avantageusement constitués par la face supérieure de la boîte à noyau qui sert ainsi de butée à la tête de gazage lors de son déplacement vers la boîte à noyau. Il est à noter que les moyens de détection et les moyens d'arrêt peuvent agir simultanément.

Selon une caractéristique supplémentaire, les moyens de support des boîtes à noyau comportent des moyens de maintien des boîtes à noyau, adaptés pour maintenir des boîtes à noyau de dimension variable.

Avantageusement, ces moyens de maintien peuvent comporter des moyens de serrage et de desserrage automatiques des boîtes à noyau à maintenir.

Selon une caractéristique supplémentaire, la machine comporte un calculateur qui permet de programmer le nombre de tirs, de même que la durée du gazage que nécessite chaque boîte à noyau. Ce calculateur est couplé à des moyens d'identification, capables d'identifier chaque boîte à noyau.

D'autres caractéristiques de l'invention ressortent des sous-revendications et de la description ci-dessous d'un exemple préféré mais non limitatif de réalisation représenté sur le dessin annexé sur lequel :
La figure 1 représente une vue de face schématique de la machine à tirer des noyaux selon l'invention,
La figure 2 représente une vue suivant la flèche Il, partiellement en coupe, de la machine de la figure 1,
La figure 3 représente une vue de face en coupe suivant III de la tête de gazage,
La figure 4 représente une vue de dessus de la tête de gazage de la figure 3, partiellement en coupe,
La figure 5 représente une vue de face de la tête de gazage des figures 3 et 4, en position de gazage,
La figure 6 représente une vue suivant la flèche VI (figure 2) du portique et du chariot de la tête de tir,
La figure 7 représente le schéma du circuit hydraulique du vérin de descente et de montée de la tête de tir,
La figure 8 représente une vue de face en coupe suivant VIII (figure 9) de la table,
La figure 9 représente une vue de dessus partiellement en coupe suivant IX (figure 8) de la table représentée sur la figure 8,
La figure 10 représente une vue en coupe suivant X (figure 9) d'un appui de la table,
La figure 11 représente une vue suivant la flèche XI (figure 10) de l'appui représenté sur la figure 10,
La figure 12 représente une vue partielle suivant XII (figure 13) partiellement en coupe des moyens de maintien des boîtes à noyau, et
La figure 13 représente une vue de dessus partiellement en coupe suivant XIII (figure 12) des moyens de maintien de la figure 12 et de la table.

La machine à tirer des noyaux (1) de l'invention comporte un dispositif de support (2) de boîtes à noyau (3 ; 4 ; 5 ; 6). Ce dispositif de support (2) comporte des moyens de support qui sont, dans l'exemple décrit, formés par une table (7) sur la face supérieure (700) de laquelle sont posées les boîtes à noyau (3 ; 4 ; 5 ; 6). Cette table (7) est sensiblement horizontale et peut tourner autour d'un axe de rotation (8) qui s'étend sensiblement verticalement.

La machine (1) comporte par ailleurs un portique (9) qui supporte une tête de tir (10). Cette tête de tir (10) peut se déplacer sensiblement verticalement pour être approchée et éloignée de la table (7).

La machine (1) comporte par ailleurs également une potence (11) qui supporte une tête de gazage (12). Cette tête de gazage (12) peut également se déplacer sensiblement verticalement pour être approchée et éloignée de la table (7).

Le dispositif de support (2), le portique (9) ainsi que la potence (11) sont liés à un socle (13) qui permet de sceller la machine (1) sur le sol d'un atelier de noyautage.

Sur la figure 1, on voit encore que le portique (9) supporte aussi une trémie (14) dans laquelle se trouve une réserve de sable à noyau, laquelle peut être alimentée par la réserve centrale de l'atelier de noyautage. La base de cette trémie (14) est munie d'une trappe (15) dont l'ouverture et la fermeture sont manoeuvrées par un vérin (16).

La tête de tir (10) comporte un dispositif de dosage (17) qui peut être amené sous la trappe (15) de la trémie (14), pour être rempli de sable à noyau. A cet effet, le dispositif de dosage (17) qui est réalisé sous la forme d'un petit contenant, est monté sur des glissières (18) s'étendant horizontalement. Le déplacement du dispositif de dosage (17) le long des glissières (18), est réalisé par un vérin (19). (Sur la figure 1, on a représenté partiellement en traits discontinus (17') le dispositif de dosage (17) lorsqu'il se trouve sous la trémie (14) pour être rempli de sable à noyau).

La tête de tir (10) avec son dispositif de dosage (17) est connue (par exemple la tête de tir de marque FOMES) et est par conséquent à la portée de l'homme de l'art, de sorte qu'elle ne sera pas décrite dans le détail.

La tête de gazage (12) quant à elle est représentée plus en détail sur les figures 3, 4 et 5. Cette tête de gazage (12) se compose d'une plaque (20), laquelle comporte à sa face inférieure (21) une cavité (22). Sur le bord extérieur (23) de la face inférieure (21) de la plaque (20), qui délimite la cavité (22), est fixée une contre-plaque (24). Cette contre-plaque (24) est munie d'un certain nombre de trous (25) qui traversent la contre-plaque (24) de part en part et qui débouchent dans la cavité (22). La contre-plaque (24) comporte également sur sa face inférieure (26) un joint (27). Ce joint (27) comporte des trous (250) qui correspondent aux trous (25) de la contre-plaque (24) et qui traversent le joint (27) de part en part. Dans la plaque (20) est par ailleurs aménagé un trou fileté (28) qui traverse la plaque (20) de part en part et qui débouche dans la cavité (22). Dans le trou fileté (28) est vissé l'embout (29) d'une conduite (30) d'amenée de gaz qui est ainsi fixée sur la face supérieure (31) de la plaque (20).

Comme dit plus haut, la tête de tir (10) peut être approchée de la table (7) en s'adaptant automatiquement à la dimension des boîtes à noyau (3 ; 4 ; 5 ; 6). C'est une des caractéristiques importantes de la machine à tirer des noyaux (1) selon l'invention. A cet effet, la tête de tir (10) et son dispositif de dosage (17) sont montés sur un chariot (32).

Le chariot (32) apparaît en détail sur les figures 1, 2 et 6. Il se compose de deux longerons (33 ; 34) qui sont reliés entre eux à leur partie supérieure par deux traverses (35 ; 36). Chaque longeron (33 ; 34) est muni à chacune de ses extrémités d'un galet (37 ; 38). Les axes de rotation (39 ; 40) de ces galets (37 ; 38) s'étendent sensiblement horizontalement et sont contenus dans un plan sensiblement parallèle au plan (41) du chariot (32).

Chaque longeron (33; 34) est muni de deux autres galets (42 ; 43 ; 44 ; 45) qui s'étendent, comme visible sur la figure 6, entre les galets (37 ; 38). Les axes de rotation (46; 47; 48; 49) des galets (42; 43; 44; 45) s'étendent également sensiblement horizontalement, mais sont sensiblement perpendiculaires au plan (41) du chariot (32).

Sur la traverse inférieure (36) du chariot (32) sont fixées deux poutres (50; 51) sensiblement horizontales et dont l'axe longitudinal s'étend sensiblement perpendiculairement au plan (41) du chariot (32). A leur extrémité éloignée de la traverse (36), les deux poutres (50; 51) sont reliées entre elles par une traverse (52). Les deux poutres (50 ; 51) et la traverse (52) servent a fixer la tête de tir (10) sur le chariot (32), de telle sorte que l'axe (53) de la tête de tir (10) s'étende sensiblement verticalement.

Les deux longerons (33 ; 34) du chariot (32) sont également munis de deux poutrelles (54 ; 55) qui s'étendent sensiblement parallèlement aux poutres (50 ; 51). Ces deux poutrelles (54; 55) supportent les deux glissières (18) du dispositif de dosage (17) de la tête de tir (10), qui s'étendent sensiblement parallèlement au plan (41) du chariot (32).

Le chariot (32) qui vient d'être décrit, est guidé en translation dans le portique (9) grâce aux galets (37 ; 38) et aux galets (42 ; 43 ; 44 ; 45). A cet effef, le portique (9) comporte deux montants (56 ; 57) sensiblement verticaux qui sont reliés entre eux à leur extrémité supérieure par une traverse (58). Le portique (9) ainsi formé est fixé sur le socle (13).

Les deux montants (56 ; 57) du portique (9) sont constitués par des profilés en U dont la partie ouverte est dirigée vers l'intérieur du portique (9). Ces deux montants (56 ; 57) en U servent de piste de guidage aux galets (37 ; 38) lorsque le chariot (32) est déplacé dans le portique (9). Les galets (42 ; 43 ; 44 ; 45) quant à eux roulent sur l'aile arrière (59) des montants en U (56 ; 57) et servent à guider latéralement le chariot (32). Les pistes de guidage des galets (37; 38) et (42 ; 43; 44; 45) peuvent avantageusement être équipées d'une pièce en acier trempé pour éviter l'usure.

Les montants (56 ; 57) du portique (9) comportent encore des trous (60) bouchés par des couvercles démontables (61). Ces trous (60) permettent le montage et le démontage des galets (37 ; 38) et de ce fait le montage et le démontage du chariot (32) du portique (9).

Le déplacement du chariot (32) avec la tête de tir (10) dans le portique (9) est effectué par un vérin (62) qui est avantageusement un vérin hydraulique. Ce vérin (62) s'étend sensiblement dans le plan (41) du chariot (32) et est fixé d'une part au socle (13) au moyen d'une chape (63) et d'autre part à la traverse inférieure (36) du chariot (32) au moyen d'une autre chape (64).

L'alimentation de ce vérin (62) est effectuée par un circuit hydraulique (620) qui est représenté sur la figure 7.

Ce circuit est alimenté par une pompe (65) entraînée par un moteur (66). La pression de l'huile débitée par la pompe (65) est limitée par un limiteur de pression (67). Le circuit comporte ensuite un distributeur (68) avec ses quatre bornes (69; 70 ; 71 ; 72), son tiroir à trois compartiments (73; 74; 75) et ses deux poussoirs (76; 77). La borne (72) du distributeur (68) est reliée à la chambre (78) du vérin (62) côté tige du vérin par une conduite (79) comportant un clapet anti-retour piloté (80) et un pressostat (81). La borne (71) du distributeur (68) est quant à elle reliée à l'autre chambre (82) du vérin (62) par une conduite (83) comportant un clapet anti-retour piloté (84) et un régulateur de débit (85).

Le circuit qui vient d'être décrit fonctionne de la manière suivante. Pour approcher la tête de tir (10) de la boîte à noyau à tirer, on excite le poussoir (76) du distributeur (68), ce qui amène le compartiment (73) au niveau des bornes (69 ; 70 ; 71 ; 72). L'huile débitée par la pompe (65) entre alors par la borne (69), sort par la borne (72), traverse le clapet (80) et entre dans la chambre (78) côté tige du vérin (62). L'huile contenue dans la chambre (82) est refoulée lorsque la pression de la conduite (79) a ouvert le clapet piloté (84). Cette huile refoulée de la chambre (82) du vérin (62) traverse le régulateur de débit (85) qui règle la vitesse de rentrée de la tige du vérin (62), c'est-à-dire la vitesse de descente du chariot (32) et de la tête de tir (10).

Lorsque la tête de tir (10) arrive en contact avec la face supérieure (300 ; 400 ; 500 ; 600) de la boîte à noyau (3 ; 4 ; 5 ; 6), sa descente est arrêtée de même que la rentrée de la tige du vérin (62) dans le cylindre dudit vérin (62). Comme on continue d'alimenter la conduite (79), l'huile contenue dans celle-ci monte en pression jusqu'à atteindre la pression de tarage du pressostat (81). A cet instant, le pressostat (81) désexcite le poussoir (76), ce qui a pour effet de ramener le compartiment (74) au niveau des bornes (69 ; 70 ; 71 ; 72). Ce faisant, l'huile contenue dans les chambres (78; 82) du vérin (62) ne peut plus circuler car elle est bloquée par les clapets (80 et 84) et le vérin (62), c'est-à-dire le chariot (32) et la tête de tir (10) sont verrouillés. L'huile que la pompe (65) continue de débiter, retourne directement au réservoir (86).

Après le tir du noyau, il faut faire remonter la tête de tir (10) c'est-à-dire que la tige du vérin (62) doit ressortir du cylindre. Pour ce faire, on excite le poussoir (77), ce qui a pour effet d'amener le compartiment (75) au niveau des bornes (69 ; 70 ; 71 ; 72). L'huile débitée par la pompe (65) entre par la borne (69) sort par la borne (71), passe par le clapet (84) et par le clapet anti-retour (87) qui court-circuite dans ce sens le régulateur de débit (85) pour entrer dans la chambre (82) du vérin (62), dès que la pression dans la conduite (83) aura piloté l'ouverture du clapet (80) de la conduite (79) pour que l'huile contenue dans la chambre (78) du vérin (62) puisse retourner au réservoir (86).

Grâce à cet agencement, on voit donc que la tête de tir (10) peut s'adapter automatiquement à des boîtes à noyau (3 ; 4 ; 5 ; 6) de dimension très différente, étant donné que c'est la boîte à noyau elle-même qui déclenche l'arrêt de la descente de la tête de tir (10). C'est également la boîte à noyau qui verrouille automatiquement la tête de tir (10) pendant le tir du noyau. Ceci est très important car cela permet à la machine de bien encaisser le choc généré lors du tir du noyau.

On voit par ailleurs que l'agencement de ce circuit permet également le déverrouillage automatique de la tête de tir (10) avant la remontée de ladite tête de tir (10).

Une autre caractéristique importante de la machine à tirer des noyaux (1) selon l'invention réside dans le fait que la tête de gazage (12) peut également être approchée de la table (7) en s'adaptant automatiquement à la dimension des boîtes à noyau (3 ; 4 ; 5 ; 6). A cet effet, la tête de gazage (12) est fixée à l'extrémité libre de la tige (88) d'un vérin (89) qui est avantageusement un vérin pneumatique. Le cylindre (90) du vérin (89) est fixé sur la potence (11). La liaison entre l'extrémité libre de la tige (88) du vérin (89) et la tête de gazage (12) apparaît plus en détail sur les figures 3, 4 et 5. Sur ces figures, on voit que l'extrémité libre de la tige (88) du vérin (89) est vissée dans une bride (91) dont le flasque (92) s'étend sensiblement perpendiculairement à l'axe longitudinal (93) de la tige (88). Ce flasque (92) est muni de quatre trous (94) qui sont traversés par des vis (95). Ces vis (95) sont de forme spéciale. En effet, sous leur tête (96), la tige desdites vis (95) comporte une première partie (97) d'un certain diamètre et d'une certaine longueur, à laquelle se raccorde ensuite une deuxième partie (98) d'un diamètre plus petit que le diamètre de la première partie (97), de sorte qu'entre ces deux parties (97; 98) il y ait un épaulement (99). La deuxième partie (98) de la tige des vis (95) est filetée de manière que les vis (95) puissent être vissées dans des trous filetés (100) aménagés dans la face supérieure (31) de la plaque (20), jusqu'à ce que l'épaulement (99) vienne en butée sur la face supérieure (31) de la plaque (20). Après blocage des vis (95), la tête (96) des vis (95) se trouve ainsi à une certaine distance de la face supérieure (31) de la plaque (20). Sur la figure 3, on voit encore que le diamètre des trous (94) du flasque (92) de la bride (91) est quelque peu plus grand que le diamètre de la première partie (97) des vis (95). On voit également que l'épaisseur du flasque (92) est plus faible que la distance qui sépare la face inférieure des têtes (96) des vis (95) et la face supérieure (31) de la plaque (20).

Par ailleurs, sur le flasque (92) de la bride (91) est fixé un détecteur de fin de course connu (101), de sorte que la face inférieure (102) dudit détecteur de fin de course (101) soit légèrement en retrait par rapport à la face inférieure (103) du flasque (92) située en regard de la face supérieure (31) de la plaque (20).

Afin d'éviter que la tête de gazage (12) ne puisse tourner par rapport à la tige (88) du vérin (89), la plaque (20) est munie d'un guide (104) fixé sur la plaque (20) et qui traverse un trou de guidage pratiqué dans la potence (11). L'axe longitudinal du guide (104) est sensiblement parallèle à l'axe longitudinal de la tige (88) du vérin (89), c'est-à-dire sensiblement vertical.

La tête de gazage (12) et ses moyens d'adaptation qui permettent à la tête de gazage (12) de s'adapter automatiquement à la dimension des boîtes à noyau (3 ; 4 ; 5 ; 6) fonctionnent de la manière suivante. Lorsqu'une boîte à noyau (3; 4 ; 5 ; 6) est en position de gazage (la boîte à noyau (6) par exemple sur les figures 1 et 2), le vérin (89) est alimenté, ce qui provoque la descente de la tête de gazage (12) vers la boîte à noyau. Lorsque le joint (27) arrive en contact avec la face supérieure (300 ; 400"; 500 ; 600) de la boîte à noyau, la descente de la plaque (20) s'arrête. Le vérin (89) par contre continue de pousser sur la bride (91) jusqu'à ce que la face inférieure (103) du flasque (92) de la bride (91) arrive en contact avec la face supérieure (31) de la plaque (20). La poussée du vérin (89) sur la face supérieure (31) de la plaque (20) comprime alors le joint (27) entre la face inférieure (26) de la contre-plaque (24) et la face supérieure (300 ; 400 ; 500 ; 600) de la boîte à noyau pour éviter des fuites de gaz. Lorsque le joint (27) est correctement comprimé, la descente de la tige (88) du vérin (89) s'arrête et en maintient la pression dans le vérin (89) pour que le joint (27) reste correctement comprimé pendant toute l'opération de gazage. Cette opération de gazage ne commence que lorsque la tête de gazage (12) est en place. Le déclenchement de celle-ci s'opère par le détecteur de fin de course (101). En effet, ce détecteur (101) détecte la face supérieure (31) de la plaque (20) lorsque la face inférieure (103) du flasque (92) de la bride (91) arrive sensiblement à proximité de la face supérieure (31) de la plaque (20) (position représentée sur la figure 5 qui représente la position de gazage). Etant donné le mouvement relatif possible entre le flasque (92) de la bride (91) et la plaque (20), ceci n'est effectivement réalisé que lorsque la tête de gazage (12) est en contact avec la face supérieure (300 ; 400 ; 500 ; 600) de la boîte à noyau. Pendant la phase d'approche par contre, la détection de la face supérieure (31) de la plaque (20) ne peut avoir lieu puisque la face supérieure (31) de la plaque (20) est trop éloignée de la face inférieure (102) du détecteur (101) (position représentée sur la figure 3).

Lors du gazage, le gaz est amené par la conduite d'amenée (30) jusque dans la cavité (22) d'où il est alors distribué par les trous (25) de la contre-plaque (24) et les trous (250) du joint (27) dans la boîte à noyau à gazer.

La remontée de la tête de gazage (12) se fera après l'opération de gazage dont la durée est programmée en fonction de la dimension du noyau. Cette programmation est faite sur un calculateur qui sera évoqué plus loin.

Grâce à cet agencement, on voit donc que la tête de gazage (12) tout comme précédemment la tête de tir (10), peut s'adapter automatiquement à des boîtes à noyau (3 ; 4 ; 5 ; 6) de dimension très différente puisque c'est la boîte à noyau elle-même qui déclenche l'arrêt de la descente de la tête de gazage (12) et le déclenchement de l'opération de gazage.

Une autre caractéristique importante de la machine à tirer des noyaux (1) selon l'invention concerne le dispositif de support (2) des boîtes à noyau (3 ; 4 ; 5 ; 6). Ce dispositif de support (2) est représenté sur les figures 1, 2, 8, 9, 10 et 11, et comporte comme dit plus haut une table (7). Cette table (7) est de préférence circulaire et comme dit plus haut s'étend sensiblement dans un plan horizontal et peut tourner autour d'un axe sensiblement vertical (8). La table (7) comporte à cet effet sensiblement en son centre, un pivot (105) qui s'étend vers le bas et dont l'axe longitudinal est confondu avec l'axe de rotation (8). Le pivot (105) s'engage dans un palier (106) qui est fixé sur le socle (13). Le guidage en rotation du pivot (105) dans le palier (106) s'effectue à l'aide d'un roulement (107) qui s'étend à la partie supérieure (108) du palier (106), et à l'aide d'une butée à roulement (109) s'étendant à la partie inférieure (110) dudit palier (106). La butée à roulement (109) maintient également le pivot (105) axialement vers le bas. Le palier (106) ne s'étend pas jusqu'à la face inférieure (111) de la table (7), de sorte qu'entre la partie supérieure (108) du palier (106) et la face inférieure (111) de la table (7), le pivot (105) peut supporter à rotation un levier (112). Le guidage du levier (112) sur le pivot (105) est effectué par deux roulements (113; 114) logés dans un moyeu (115) que comporte le levier (112). Une certaine distance est maintenue entre le levier (112) et le palier (106) par une entretoise (116). Le levier (112) comporte deux bras (117; 118) dont l'un (117) s'étend d'un côté du moyeu (115) et dont l'autre (118) s'étend de l'autre côté dudit moyeu (115).

A son extrémité libre (119), le bras (117) du levier (112) est lié à la tige (120) d'un vérin (121) au moyen d'un axe (122). Le cylindre (123) du vérin (121) est quant à lui lié de manière articulée à l'aide d'un axe (124) à un montant (125) solidaire du socle (13).

Le bras (118) quant à lui supporte à son extrémité libre (126) un vérin (127) dont le cylindre (128) est fixé sur le bras (118). L'extrémité libre de la tige (129) du vérin (127) est solidaire d'une pièce en forme de V (130) dont le V est ouvert vers l'extérieur. Lorsque la tige (129) du vérin (127) est sortie, la pièce en forme de V (130) collabore avec un index (131) solidaire de la table (7). Cet index (131) est constitué par un plot cylindrique qui lorsqu'il collabore avec la pièce en forme de V (130), s'étend entre les ailes dudit V. Sur la figure 9, on voit que la table (7) comporte quatre index (131). On notera que le nombre d'index (131) que comporte la table (7), correspond au nombre de boîtes à noyau (3 ; 4 ; 5 ; 6) prévues pour être supportées simultanément par la table (7). Dans l'exemple représenté, la table (7) peut supporter simultanément quatre boîtes à noyau. En (132) se font le démontage et le remontage des boîtes à noyau. (133) correspond à une position intermédiaire. En (134) se fait le tir du noyau et en (135) se fait le gazage du noyau.

Un autre vérin (136) est également prévu pour collaborer avec un index (131) de la table (7). Le cylindre (137) de ce vérin (136) est fixe sur un montant (138) solidaire du socle (13). L'extrémité libre de la tige (139) dudit vérin (136) comporte également une pièce en forme de V (140) analogue à la pièce en forme de V (130) du vérin (127).

Le vérin (127) collabore avec un index (131) pour faire tourner la table (7) autour de l'axe de rotation (8) tandis que le vérin (136) collabore avec un index (131) pendant le travail pour bloquer la rotation de la table (7).

Le mécanisme qui vient d'être décrit et servant à faire tourner la table (7) (par quart de tour dans l'exemple de réalisation) et à bloquer la table (7) pendant le travail, fonctionne de la manière suivante. Le vérin (127) d'entraînement est actionné de sorte que la pièce d'entraînement en forme de V (130) soit amenée en collaboration avec un index (131) de la table (7). C'est ensuite le vérin (136) de blocage qui est actionné pour désolidariser la pièce de blocage en forme de V (140) de l'index (131) avec lequel elle collaborait. Puis c'est le vérin (121) moteur qui est actionné de manière a faire sortir sa tige (120). Ce faisant, la tige (120) pousse sur le bras (117) du levier (112) provoquant la rotation de celui-ci autour de l'axe (8). Comme la pièce d'entraînement en forme de V (130) du vérin (127) d'entraînement collabore avec un index (131) de la table (7), la rotation du levier (112) entraînera également la rotation de la table (7) autour de l'axe (8). La course du vérin moteur (121) est telle que la table (7) effectue dans l'exemple décrit un quart de tour. Lorsque le vérin moteur (121) est en bout de course d'allongement, le levier (112) se trouve en position (112') représentée en traits mixtes sur la figure 9. A ce moment, on actionne à nouveau le vérin de blocage (136) pour faire sortir sa tige (139) de sorte que la pièce de blocage en forme de V (140) dudit vérin (136) puisse se solidariser avec l'index (131) qui a été amené en face d'elle lors de la rotation de la table (7). On actionne ensuite le vérin d'entraînement (127) pour le désolidariser de l'index (131) avec lequel il collaborait pendant la rotation de la table (7). On actionne enfin le vérin moteur (121) de sorte que sa tige (120) rentre à nouveau dans le cylindre (123). Ce faisant, la tige (120) tire sur le levier (112). Lorsque le vérin moteur (121) est en bout de course de rétractation (position en traits forts sur la figure 9), le mécanisme est à nouveau prêt pour une rotation suivante de la table (7).

Sur les figures 9, 10 et 11, on voit que la table (7) repose encore sur des appuis (141) dont l'un au moins s'étend dans la zone (134) de la tête de tir (10) sensiblement dans l'axe (53) de ladite tête de tir (10). Cet appui (141) situé sous la tête de tir (10) permet à la table (7) de bien encaisser le choc généré lors du tir du noyau. (Sur la figure 1, les appuis (141) n'ont pas été représentés pour ne pas encombrer la figure).

Dans l'exemple de réalisation décrit, les appuis (141) sont au nombre de trois et sont situés à équidistance l'un de l'autre. Ils sont constitués par des galets (142) qui sont fixés à la partie supérieure de montants (143) solidaires du socle (13), tel que cela apparaît sur les figures 10 et 11. Les galets (142) tournent autour d'axes (144) sensiblement horizontaux et coupant sensiblement l'axe de rotation (8) de la table (7). Dans l'exemple, les montants (143) sont constitués par des profilés en U. Chaque montant (143) est muni à sa partie supérieure d'un bras porte-galet (145) qui s'étend entre les deux ailes (146 ; 147) du profilé en U. A son extrémité supérieure, le bras porte-galet (145) supporte à rotation le galet (142). Entre ses deux extrémités, le bras porte-galet (145) est muni d'un trou oblong (148) qui est traversé par un boulon (149). Ce boulon (149) traverse par ailleurs également un trou (150) aménagé dans l'âme (151) du montant (143). A son extrémité inférieure, le bras porte-galet (145) est en contact avec une vis de réglage (152) qui est vissée dans un écrou (153) solidaire du montant (143).

Grâce à cet agencement, la position de chaque galet (142) peut être réglée par rapport à la table (7). Pour amener le galet (142) en contact avec la table (7), on desserre le boulon (149), puis on pousse sur l'extrémité inférieure du bras porte-galet (145) au moyen de la vis de réglage (152), ce qui provoquera le glissement du bras porte-galet (145) dans le montant (143). Ce glissement est possible, étant donné que le trou (148) aménagé dans le bras porte-galet (145) et qui est traversé par le boulon (149) est un trou oblong. Lorsque le galet (142) est en contact avec la table (7), il suffira alors de resserrer le boulon (149) pour lier rigidement le bras porte-galet (145) à son montant (143).

Les figures 12 et 13 montrent un exemple de réalisation de moyens de maintien (154) des boîtes à noyau (3 ; 4 ; 5 ; 6). Ces moyens de maintien (154) maintiennent les boîtes à noyau pendant le travail. Etant donné qu'ils sont identiques, on se contentera d'en décrire un seul d'entre eux. (Sur la figure 12, on n'a, pour une question de clarté de la figure, représenté que les dispositifs de maintien (154) des postes (181 et 183).

Le moyen de maintien (154) comporte un porte-mors (155) qui est muni de deux mors (156; 157). Chaque porte-mors (155) comporte un palier (158) solidaire de deux ailes (159; 160) de sorte qu'en vue de dessus les deux ailes (159 ; 160) forment un U ouvert vers l'extérieur. A l'arrière, le palier (158) est ouvert de manière à former une pince (161) qui peut être serrée par un boulon (162). Le palier (158) du porte-mors (155) est glissé sur un piton (163) fixé sur la face supérieure de la table (7). Le porte-mors (155) comporte par ailleurs au-dessus du palier (158) un cylindre de manoeuvre (164) qui est fixé sur le dessus du palier (158) du porte-mors (155). Le cylindre de manoeuvre (164) est obturé à sa partie supérieure (165). Cette partie supérieure obturée (165) est traversée par une vis de manoeuvre (166) qui est vissée dans un trou fileté (167) agencé dans l'axe longitudinal du piton (163). La vis de manoeuvre (166) est liée en translation au cylindre de manoeuvre (164) et sur sa partie qui dépasse du cylindre de manoeuvre (164), est fixé un volant de manoeuvre (168).

Le dispositif qui vient d'être décrit permet de régler la position du porte-mors (155) et par conséquent des mors (156 ; 157) par rapport à la dimension de la boîte à noyau qu'ils doivent maintenir. Pour ce faire, il suffit de desserrer le boulon (162) pour ouvrir la pince (161), puis de faire tourner la vis de manoeuvre (166) à l'aide du volant (168) pour faire entrer ou sortir la vis de manoeuvre (166) du piton (163). Lorsque les mors (156 ; 157) ont atteint la bonne position par rapport à la boîte à noyau, il suffira de resserrer la pince (161) en bloquant le boulon (162).

Entre les deux ailes en U (159 ; 160) s'étendent deux glissières (169. 170) sur lesquelles peuvent glisser les mors (156 ; 157). Entre les deux glissières (169; 170) s'étend un vérin (171) dont le cylindre (172) est fixé sur l'un (156) des mors et dont la tige (173) est fixée sur l'autre mors (157).

L'une (169) des glissières comporte un certain nombre de trous (174), dans lesquels peuvent être enfilées deux broches (175) de part et d'autre de l'un (156) des mors et qui serviront à lier en translation l'un (156) des mors à l'une (169) des glissières. De cette sorte, la boîte à noyau destinée à ce moyen de maintien (154), sera toujours sensiblement à la même place sur la table (7), c'est-à-dire avantageusement centrée par rapport à la tête de tir (10) et à la tête de gazage (12).

La fermeture des mors (156; 157) s'opère en manoeuvrant le vérin (171) de sorte à faire rentrer sa tige (173) dans son cylindre (172). Ceci déplacera le mors (157) qui peut glisser librement sur les glissières (169 ; 170) jusqu'à ce que celui-ci arrive en contact avec la boîte à noyau à maintenir. Le maintien de la boîte à noyau est obtenu en maintenant par exemple la pression dans le vérin (171).

Sur la figure 13, on voit encore que les deux mors (156 ; 157) sont différents l'un de l'autre. En effet, le mors (157) comporte une plaque de serrage (176) rotulante. A cet effet, le mors (157) comporte une chape (177) fixée sur sa partie de liaison (178) aux glissières (169 ; 170). A l'extrémité de cette chape (177) est liée la plaque de serrage (176) au moyen d'une rotule (179). De cette sorte, la plaque de serrage rotulante (176) peut bien se positionner par rapport à la boîte à noyau si celle-ci ne comporte pas des faces parallèles. Ceci garantit un maintien optimal de la boîte à noyau.

Sur la figure 13, on voit encore que chaque poste (180; 181 ; 182 ; 183) est muni d'un index (184 ; 185 ; 186 ; 187) qui est fixé sur la table (7). Ces index (184 ; 185 ; 186 ; 187) sont agencés sur des cercles (188 ; 189 ; 190 ; 191) de rayon différent et sont centrés sur l'axe de rotation (8) de la table (7). Ces index (184; 185 ; 186 ; 187) passent au cours de la rotation de la table (7) qui se fait toujours dans le même sens (192), au-dessus de capteurs (193 ; 194; 195 ; 196) qui sont fixés sur le socle (13) et qui ne tournent par conséquent pas avec la table (7). Chaque capteur (193 ; 194; 195 ; 196) est situé à une distance de l'axe de rotation (8) de la table (7) égale au rayon du cercle (188 ; 189 ; 190 ; 191) sur lequel tourne son index (184 ; 185 186 ; 187) correspondant.

Le passage d'un index (184 ; 185 ; 186 ; 187) sur son capteur (193 ; 194 ; 195 ; 196) est transmis a un calculateur programmable non représenté mais connu de l'homme de l'art, tel que par exemple le TELEMECANIQUE TSX 7, et indiquera par exemple audit calculateur le début du cycle effectué par chaque boite à noyau (3; 4 ; 5 ; 6) pour laquelle on aura programmé, sur le calculateur, le nombre de tirs ainsi que la durée de gazage nécessaires.

## Revendications

1. Machine à tirer des noyaux de fonderie (1) comportant un dispositif de support (2) de boîtes à noyau (3 ; 4 ; 5 ; 6), une tête de tir (10) et une tête de gazage (12), caractérisé par le fait qu'elle comporte en combinaison :
- un dispositif support (2) de boîtes à noyau (3 ; 4 ; 5 ; 6) comportant des moyens de support (7) qui peuvent recevoir des boîtes à noyau (3 ; 4 ; 5 ; 6) de dimension variable,
- une tête de tir (10) comportant des moyens d'adaptation (9, 32, 62, 620) qui permettent à la tête de tir (10) de s'adapter automatiquement à la dimension desdites boîtes à noyau (3 ; 4 ; 5 ; 6), et
- une tête de gazage (12) comportant des moyens d'adaptation (11, 89, 104) qui permettent à la tête de gazage (12) de s'adapter automatiquement à la dimension desdites boîtes à noyau (3; 4 ; 5 ; 6).

2. Machine selon la revendication 1, caractérisée par le fait que les moyens d'adaptation (9, 32, 62, 620) de la tête de tir (10) permettant d'adapter automatiquement la tête de tir (10) à la dimension des boîtes à noyau (3 ; 4 ; 5 ; 6), comportent des moyens de déplacement (9, 32, 62, 620), des moyens de détection de la dimension de la boîte à noyau (3 ; 4 ; 5 ; 6) et des moyens d'arrêt du déplacement de la tête de tir (10) vers la boîte à noyau (3 ; 4 ; 5 ; 6).

3. Machine selon la revendication 2, caractérisée par le fait que les moyens de déplacement (9, 32, 62, 620) de la tête de tir (10) comportent des moyens de guidage (9, 32) et des moyens moteur (62, 620) qui déplacent la tête de tir (10) le long des moyens de guidage (9, 32).

4. Machine selon la revendication 3, caractérisée par le fait que les moyens de guidage (9, 32) sont constitués par un chariot (32) supportant la tête de tir (10) et qui est muni de galets (37 ; 38), et par des pistes de guidage (56 ; 57) solidaires d'un portique (9) qui supporte la tête de tir (10), et sur lesquelles roulent les galets (37 ; 38).

5. Machine selon la revendication 4, caractérisée par le fait que les pistes de guidage (56 ; 57) sont constituées par des profilés en U dans lesquels roulent les galets (37 ; 38).

6. Machine selon la revendication 5, caractérisée par le fait,que les pistes de guidage (56 ; 57) sont constituées par les deux montants (56 ; 57) du portique (9) qui supporte la tête de tir (10).

7. Machine selon l'une des revendications 4 à 6, caractérisée par le fait que l'axe de rotation (39 40) des galets (37; 38) s'étend dans un plan parallèle au plan (41) du chariot (32).

8. Machine selon l'une des revendications 4 à 7, caractérisée par le fait que le chariot (32) est muni de galets supplémentaires (42 ; 43 ; 44 ; 45) dont les axes de rotation (46 ; 47 ; 48 ; 49) s'étendent dans une direction sensiblement perpendiculaire à la direction selon laquelle s'étendent les axes de rotation (39 ; 40) des galets (37 ; 38), et qui roulent sur des pistes de guidage (59).

9. Machine selon les revendications 5 et 8, caractérisée par le fait que les pistes de guidage (59) des galets (42 ; 43 ; 44 ; 45) sont constituées par l'une (59) des ailes des profilés en U qui constituent les pistes de guidage (56 ; 57) des galets (37 ; 38).

10. Machine selon l'une des revendications 3 à 9 caractérisée par le fait que les moyens moteur (62, 620) sont constitués par un vérin hydraulique (62) à double effet, s'étendant entre un point fixe tel que par exemple le socle (13) de la machine (1) et le chariot (32) supportant la tête de tir (10), ledit vérin (62) étant alimenté par un circuit hydraulique (620).

11. Machine selon l'une des revendications 2 à 10, caractérisée par le fait que les moyens de détection de la dimension de la boîte à noyau (3 ; 4 ; 5 ; 6) sont constitués par la face supérieure (300 ; 400 ; 500 ; 600) de la boîte à noyau (3 ; 4 ; 5 ; 6) qui sert de butée à la tête de tir (10) lors de son déplacement vers la boîte à noyau (3 ; 4 ; 5 ; 6).

12. Machine selon l'une des revendications 2 à 11, caractérisée par le fait que les moyens d'arrêt du déplacement de la tête de tir (10) vers la boîte à noyau (3 ; 4 ; 5 ; 6) sont constitués par la face supérieure (300 ; 400 ; 500 ; 600) de la boîte a noyau (3 ; 4 ; 5 ; 6) qui sert de butée à la tête de tir (10) lors de son déplacement vers la boîte à noyau (3 ; 4 ; 5 ; 6).

13. Machine selon l'une des revendications 2 à 12, caractérisée par le fait que les moyens d'adaptation (9, 32, 62, 620) de la tête de tir (10) comportent en sus des moyens de verrouillage (68, 80, 81, 84) qui verrouillent automatiquement la tête de tir (10) en position de tir.

14. Machine selon la revendication 13, caractérisée par le fait que les moyens de verrouillage (68, 80, 81, 84) sont pilotés par les moyens d'arrêt du déplacement de la tête de tir (10) vers la boîte à noyau (3 ; 4 ; 5 ; 6).

15. Machine selon les revendications 10 et 14, caractérisée par le fait que les moyens de verrouillage (68, 80, 81, 84) sont intégrés au circuit hydraulique (620) du vérin (62) et sont constitués par un distributeur (68) ayant un compartiment (74) en H, par des clapets pilotés (80, 84) empêchant l'huile contenue dans le vérin (62) de sortir dudit vérin (62), et par un pressostat (81) branché sur la conduite (79) par laquelle l'huile est amenée au vérin (62) lors du déplacement de la tête de tir (10) vers la boîte à noyau (3 ; 4 ; 5 ; 6), et qui pilote, lorsque la pression dans la conduite (79) atteint la pression de tarage dudit pressostat (81), la mise en place du compartiment en H (74) du distributeur (68).

16. Machine selon l'une des revendications 13 à 15, caractérisée par le fait que des moyens de déverrouillage déverrouillent automatiquement les moyens de verrouillage (68, 80, 81, 84) de la tête de tir (10).

17. Machine selon les revendications 15 et 16, caractérisée par le fait que les moyens de déverrouillage automatique des moyens de verrouillage (68, 80, 81, 84) de la tête de tir (10) sont constitués par le compartiment (75) à passage parallèle du distributeur (68) et les clapets pilotés (80, 84) des conduites (79, 83) qui relient le distributeur (68) au vérin (62).

18. Machine selon l'une des revendications 1 à 17, caractérisée par le fait que les moyens d'adaptation (11, 89, 104) de la tête de gazage (12) permettant d'adapter automatiquement la tête de gazage (12) à la dimension des boîtes à noyau (3 ; 4 ; 5 ; 6), comportent des moyens de déplacement (11, 89, 104), des moyens de détection de la dimension de la boîte à noyau (3 ; 4 ; 5 ; 6) et des moyens d'arrêt du déplacement de la tête de gazage (12) vers la boîte à noyau (3 ; 4 ; 5 ; 6).

19. Machine selon la revendication 18, caractérisée par le fait que les moyens de déplacement (11, 89, 104) de la tête de gazage (12) comportent des moyens de guidage (11, 89, 104) et des moyens moteur (89).

20. Machine selon la revendication 19, caractérisée par le fait que les moyens de guidage (11, 89, 104) sont constitués par une potence (11) qui supporte un vérin (89) au bout de la tige (88) duquel est fixée la tête de gazage (12), et un guide (104) collaborant avec la potence (11) qui empêche la rotation de la tête de gazage (12) autour de l'axe longitudinal de la tige (88) du vérin (89).

21. Machine selon la revendication 19 ou 20, caractérisée par le fait que les moyens moteur (89) sont constitués par un vérin pneumatique (89).

22. Machine selon l'une des revendications 18 à 21, caractérisée par le fait que les moyens de détection de la dimension de la boîte à noyau (3 ; 4 ; 5 ; 6) sont constitués par la face supérieure (300 ; 400 500 ; 600) de la boîte à noyau (3 ; 4 ; 5 ; 6) qui sert de butée à la tête de gazage (12) lors de son déplacement vers la boîte à noyau (3 ; 4 ; 5 ; 6).

23. Machine selon l'une des revendications 18 à 22, caractérisée par le fait que les moyens d'arrêt du déplacement de la tête de gazage (12) vers la boite à noyau (3 ; 4 ; 5 ; 6) sont constitués par la face supérieure (300 ; 400 ; 500 ; 600) de la boîte à noyau (3 ; 4 ; 5 ; 6) qui sert de butée à la tête de gazage (12) lors de son déplacement vers la boîte à noyau (3 ; 4 ; 5 ; 6).

24. Machine selon l'une des revendications 1 à 23, caractérisée par le fait que la tête de gazage (12) se compose d'une plaque (20) munie à sa face inférieure (21) d'une cavité (22), d'une contre-plaque (24) fixée sur la face inférieure (21) de la plaque (20) et qui comporte des trous (25) permettant au gaz contenu dans la cavité (22) de la plaque (20) d'être distribué dans le noyau de la boîte à noyau (3 ; 4; 5 ; 6), et d'une conduite d'amenée du gaz (30) qui communique avec la cavité (22) au moyen d'un trou (28).

25. Machine selon la revendication 24, caractérisée par le fait que la face inférieure (26) de la contre-plaque (24) est munie d'un joint (27) qui comporte des trous (250) correspondant aux trous (25) de la contre-plaque (24).

26. Machine selon l'une des revendications 24 ou 25 et la revendication 18, caractérisée par le fait que la liaison de la tête de gazage (12) à ses moyens de déplacement (89) se fait au moyen d'une bride (91) qui peut avoir un certain déplacement limite par rapport a la plaque (20), ladite bride (91) étant munie d'un détecteur de fin de course (101) qui détecte la face supérieure (31) de la plaque (20) lorsque la bride (91) arrive sensiblement dans le voisinage de la face supérieure (31) de ladite plaque (20) de la tête de gazage (12), ledit détecteur (101) déclenchant l'opération de gazage.

27. Machine selon la revendication 26 caractérisée par le fait que la liaison entre la bride (91) et la plaque (20) de la tête de gazage (12) est faite au moyen de vis (95) ayant un épaulement (99) de sorte qu'après vissage dans la plaque (20), la tête (96) desdites vis (95) se situe à une distance de la face supérieure (31) de la plaque (20) plus importante que l'épaisseur du flasque (92) de la bride (91) que traversent lesdites vis (95), et que la face inférieure (102) du détecteur (101) se trouve légèrement en retrait de la face inférieure (103) du flasque (92) destinée à venir en contact avec la face supérieure (31) de la plaque (20) de la tête de gazage (12).

28. Machine selon l'une des revendications 1 à 27, caractérisée par le fait que les moyens de support (7) du dispositif de support (2) de boîtes à noyau (3 ; 4 ; 5 ; 6) sont rotatifs et comportent un pivot (105) guidé en rotation dans un palier (106) d'axe (8), solidaire d'un point fixe de la machine tel que le socle (13) par exemple.

29. Machine selon la revendication 2H, caracte- risée par le fait que la rotation des moyens de support (7) se fait par fractions de tour, le nombre de fractions de tour correspondant au nombre de boîtes à noyau (3 ; 4 ; 5 ; 6) que supportent simultanément les moyens de support (7).

30. Machine selon la revendication 29, caractérisée par le fait que le pivot (105) des moyens de support (7) supporte un levier (112) qui est guidé en rotation sur ledit pivot (105) de manière à pouvoir tourner librement sur ce pivot (105) ledit levier (112) étant muni d'un dispositif d'entraînement (127, 130) pouvant être amené en collaboration avec un index (131) solidaire des moyens de support (7), et d'un dispositif moteur (121) s'étendant entre un point fixe de la machine tel que le socle (13) par exemple et le levier (112), les moyens de support (7) comportant un nombre d'index (131) égal au nombre de boîtes a noyau (3 ; 4 ; 5 ; 6) qu'ils supportent simultanément.

31. Machine selon la revendication 30, caractérisée par le fait que le dispositif d'entraînement (127, 130) est constitué par un vérin (127) dont la tige (129) est munie d'une pièce en forme de V (130), que les index (131) des moyens de support (7) ont une forme sensiblement cylindrique de manière à pouvoir se loger entre les deux ailes de la pièce en forme de V (130), et que le dispositif moteur (121) est constitué par un vérin (121).

32. Machine selon l'une des revendications 29 à 31, caractérisée par le fait que les moyens de support (7) comportent un dispositif de blocage (136, 140) qui peut être amené en collaboration avec des index (131) pour verrouiller la rotation des moyens de support (7) lorsque ceux-ci ne doivent pas tourner, le nombre d'index (131) étant égal au nombre de boîtes à noyau (3; 4 ; 5 ; 6) que supportent simultanément les moyens de support (7).

33. Machine selon la revendication 32, caractérisée par le fait que le dispositif de blocage (136, 140) est constitué par un vérin (136) dont la tige (139) est munie d'une pièce en forme de V (140), que les index (131) des moyens de support (7) ont une forme sensiblement cylindrique de manière à pouvoir se loger entre les deux ailes de la pièce en forme de V (140), et que le vérin (136) est solidaire d'un point fixe de la machine tel que le socle (13) par exemple.

34. Machine selon l'une des revendications 32 ou 33 et l'une des revendications 30 ou 31, caractérisée par le fait que les index (131) qui doivent collaborer avec le dispositif d'entraînement (127, 130) sont les mêmes que ceux qui doivent collaborer avec le dispositif de blocage (136, 140).

35. Machine selon l'une des revendications 28 à 34, caractérisée par le fait que les moyens de support (7) tournent autour d'un axe (8) sensiblement vertical.

36. Machine selon l'une des revendications 1 à 36, caractérisée par le fait que les moyens de support (7) sont constitués par une table (7) horizontale et que les boîtes à noyau (3 ; 4 ; 5 ; 6) qu'elle doit supporter, sont posées sur sa face supérieure (700).

37. Machine selon l'une des revendications 1 à 36, caractérisée par le fait que les moyens de support (7) comportent des dispositifs d'appui supplémentaires (142) solidaires d'un point fixe de la machine tel que le socle (13) par exemple, et dont l'un au moins s'étend dans le voisinage de l'axe (53) de la tête de tir (10) pour permettre aux moyens de support (7) d'encaisser le choc lors du tir du noyau.

38. Machine selon la revendication 37, caractérisée par le fait que les dispositifs d'appui supplémentaires (142) comportent des moyens de réglage (143, 145, 148, 149, 150, 152, 153) permettant le réglage de la position des dispositifs d'appui (142) par rapport aux moyens de support (7).

39. Machine selon la revendication 38, caractérisée par le fait que les moyens de réglage (143, 145, 148, 149, 150, 152, 153) sont constitués par un bras (145) auquel est fixé un dispositif d'appui supplémentaire (142) et un montant (143) sur lequel le bras (145) peut être fixé en plusieurs positions au moyen d'organes de fixation (148, 149 150).

40. Machine selon l'une des revendications 37 à 39, caractérisée par le fait que les dispositifs d'appui supplémentaires (142) sont constitués par des galets (142).

41. Machine selon l'une des revendications 1 à 40, caractérisée par le fait que le dispositif de support (2) comporte des moyens de maintien (154) des boîtes à noyau (3 ; 4 ; 5 ; 6) adaptés pour maintenir des boîtes à noyau (3; 4 ; 5 ; 6) de dimension variable.

42. Machine selon la revendication 41, caractérisée par le fait que chaque moyen de maintien (154) de boîtes à noyau (3 ; 4 ; 5 ; 6) comporte un porte-mors (155) et des mors (156 ; 157) lesdits mors (156 ; 157) étant reliés au porte-mors (155) par au moins une glissière (169 ; 170), de manière à ce que les mors (156; 157) puissent être approchés et éloignés l'un de l'autre par translation le long de ladite ou desdites glissières (169; 170).

43. Machine selon la revendication 42, caractérisée par le fait que la translation de l'un (156) des mors est verrouillée par des moyens de verrouillage (174, 175) réglables en fonction de la dimension de la boîte à noyau (3 ; 4 ; 5 ; 6) à maintenir, de sorte à pouvoir sensiblement centrer la boîte à noyau (3 ; 4 ; 5 ; 6) sous la tête de tir (10) et sous la tête de gazage (12).

44. Machine selon la revendication 43, caractérisée par le fait que les moyens de verrouillage réglables (174, 175) sont constitués par une tige (169) munie d'une pluralité de trous (174) dans deux desquels peuvent être enfilées deux broches (175) collaborant avec le mors (156) et le porte-mors (155) ou un organe (169) lié audit porte-mors (155) pour condamner la translation du mors (156) le long de la ou des glissières (169 ; 170).

45. Machine selon l'une des revendications 42 à 44, caractérisée par le fait que les moyens de maintien (154) comportent des moyens verrouillables de réglage (158, 161, 162, 163, 164, 165, 166, 167, 168) de position des mors (156; 157) par rapport à la hauteur de la boîte à noyau (3 ; 4 ; 5 ; 6) à maintenir.

46. Machine selon la revendication 45, caractérisée par le fait que les moyens verrouillables de réglage (158, 161, 162, 163, 164, 165, 166, 167, 168) de la position des mors (lsi ; 157) par rapport à la hauteur des boîtes à noyau (3 ; 4 ; 5 ; 6) sont constitués par un piton (163) solidaire du dispositif de support (2), un palier (158) solidaire du porte-mors (155) et dans lequel est engagé le piton (163), ledit palier (158) étant muni d'une pince (161) verrouillable au moyen d'un boulon (162) pour autoriser ou condamner la translation du palier (158) le long du piton (163), et un cylindre de manoeuvre (164, 165) solidaire du porte-mors (155), auquel est liée en translation une vis de manoeuvre (166, 168) qui est vissée dans un trou fileté (167) aménagé dans le piton (163) sensiblement parallèlement à son axe longitudinal.

47. Machine selon l'une des revendications 42 à 46, caractérisée par le fait que l'un (157) des mors est muni de moyens d'adaptation (176, 177, 179) du mors (157) à la face de la boîte à noyau (3 ; 4 ; 5 ; 6) avec laquelle il doit venir en contact lors du maintien de ladite boîte à noyau (3 ; 4 ; 5 ; 6).

48. Machine selon la revendication 47, caractérisée par le fait que les moyens d'adaptation (176, 177, 179) du mors (157) à la face de la boîte à noyau (3; 4 ; 5 ; 6) avec laquelle il doit venir en contact lors du maintien de ladite boîte à noyau (3 ; 4 ; 5 ; 6), sont constitués par une plaque de serrage (176) montée dans une chape (177) au moyen d'une rotule (179).

49. Machine selon l'une des revendications 42 à 48, caractérisée par le fait que la fermeture, le serrage et l'ouverture des mors (156 ; 157) sont réalisés par un vérin (171) agissant sur le mors (157) mobile.

50. Machine selon la revendication 49, caractérisée par le fait que le vérin (171) est fixé entre le mors fixe (156) et le mors mobile (157).

51. Machine selon l'une des revendications 1 à 50, caractérisée par le fait que pour chaque boîte à noyau (3 ; 4 ; 5 ; 6), le dispositif de support (2) est muni d'un index de reconnaissance (184; 185 ; 186 ; 187) qui peut être détecté par un capteur (193 ; 194 ; 195 ; 196) fixe qui envoie l'information à un calculateur sur lequel sont programmés entre autres le nombre de tirs et la durée de gazage nécessaires à chaque boîte à noyau (3 ; 4 ; 5 ; 6).

52. Machine selon la revendication 51 et la revendication 28, caractérisée par le fait que les index de reconnaissance (184; 185 ; 186; 187) tournent avec les moyens de support (7) autour de l'axe de rotation (8) en décrivant chacun un cercle (188 ; 189 ; 190 ; 191) de rayon différent, et que les capteurs (193 ; 194 ; 195 ; 196) sont situés à une distance de l'axe de rotation (8) des moyens de support (7) sensiblement égale au rayon du cercle (188 ; 189 ; 190 ; 191) sur lequel se déplace son index de reconnaissance (184; 185 ; 186; 187) correspondant.

53. Machine selon l'une des revendications 1 à 52, caractérisée par le fait que la tête de tir (10) et la tête de gazage (12) se déplacent sensiblement suivant une direction verticale.

54. Machine selon l'une des revendications 1 à 53, caractérisée par le fait que les moyens de support (7) peuvent supporter simultanément quatre boîtes à noyau (3 ; 4 ; 5 ; 6).

## Claims

1. A machine (1) for shooting foundry cores, indluding a device (2) for supporting core boxes (3 ; 4 ; 5 ; 6) a shooting head (10) and a gassing head (12) characterized by the fact that it includes in combination:
- a device (2) for supporting core boxes (3, 4; 5; 6) including means of support (7) which can receive core boxes (3 ; 4 ; 5 ; 6) of variable size;
- a shooting head (10) including means of adaptation (9, 32, 62, 620) which enable the shooting head (10) to be adapted automatically to the size of the said core boxes (3 ; 4 ; 5 ; 6) ; and
- a gassing head (12) including means of adaptation (11, 89, 104) which enable the gassing head (12) to be adapted automatically to the size of the said core boxes (3 ; 4 ; 5 ; 6).

2. A machine as in Claim 1, characterized by the fact that the means of adaptation (9, 32, 62, 620) of the shooting head (10) enabling the shooting head (10) to be adapted automatically to the size of the core boxes (3; 4 ; 5 ; 6) include means of movement (9, 32, 62, 620), means of detection of the size of the core box (3' ; 4' ; 5 ; 6) and means of stopping the movement of the shooting head (10) towards the core box (3; 4; 5 ; 6).

3. A machine as in Claim 2, characterized by the fact that the means of movement (9, 32, 62, 620) of the shooting head (10) include guide means (9, 32) and driving means (62; 620) which move the shooting head (10) along the guide means (9, 32).

4. A machine as in Claim 3, characterized by the fact that the guide means (9, 32) consist of a carriage (32) supporting the shooting head (10) and equipped with rollers (37; 38) and of guideways (56; 57) which are integral with a gantry (9) supporting the shooting head (10), and upon which the rollers (37 ; 38) roll.

5. A machine as in Claim 4, characterized by the fact that the guideways (56; 57) consist of u-shaped sections in which the rollers (37 ; 38) roll.

6. A machine as in Claim 5, characterized by the fact that the guideways (56 ; 57) consist of the two uprights (56 ; 57) of the gantry (9) which supports the shooting head (10).

7. A machine as in one of the Claims 4 to 6, characterized by the fact that the axes of rotation (39'; 40) of the rollers (37; 38) extend in a plane parallel with the plane (41) of the carriage (32).

8. A machine as in one of the Claims 4 to 7, characterized by the fact that the carriage (32) is equipped with supplementary rollers (42 ; 43 ; 44 ; 45) the axes of rotation (46 ; 47 ; 48 ; 49) of which extend in a direction substantially perpendicular to the direction along which the axes of rotation (39 ; 40) of the rollers (37; 38) extend, and which roll upon guideways (59).

9. A machine as in Claims 5 and 8, characterized by the fact that the guideways (59) of the rollers (42 ; 43 ; 44; 45) consist of one (59) of the wings of the u-shaped sections which form the guideways (56 ; 57) of the rollers (37 ; 38).

10. A machine as in one of the Claims 3 to 9, characterized by the fact that the driving means (62, 620) consist of a double-acting hydraulic jack (62) extending between a fixed point such as the base (13) of the machine (1), for example, and the carriage (32) supporting the shooting head (10), the said jack (62) being fed from a hydraulic circuit (620).

11. A machine as in one of the Claims 2 to 10 characterized by the fact that the means of detection of the size of the core box (3 ; 4 ; 5 ; 6) consist of the upper face (300 ; 400 ; 500 ; 600) of the core box (3 ; 4 ; 5 ; 6), which serves as a stop for the shooting head (10) during its movemnt towards the core box (3 ; 4 ; 5 ; 6).

12. A machine as in one of the Claims 2 to 11, characterized by the fact that the means of stopping the movement of the shooting head (10) towards the core box (3; 4; 5 ; 6) consist of the upper face (300 ; 400 ; 500 ; 600) of the core box (3 ; 4 ; 5 ; 6), which serves as a stop for the shooting head (10) during its movement towards the core box (3 ; 4 ; 5 ; 6).

13. A machine as in one of the Claims 2 to 12, characterized by the fact that the means of adaptation (9, 32, 62, 620) of the shooting head (10) include in addition locking means (68, 80, 81, 84) which automatically lock the shooting head (10) in the shooting position.

14. A machine as in Claim 13, characterized by the fact that the locking means (68, 80, 81, 84) are piloted by the means of stopping the movement of the shooting head (10) towards the core box (3; 4; 5; 6).

15. A machine as in Claims 10 and 14, characterized by the fact that the locking means (68, 80, 81, 84) are integrated with the hydraulic circuit (620) of the jack (62) and consist of a distributor (68) having a H compartment (74), of piloted check valves (80, 84) preventing the oil contained in the jack (62) from leaving the said jack (62) and of a pressure controller (81) which, branched off the pipe (79) through which the oil is led to the jack (62) at the time of movement of the shooting head (10) towards the core box (3 ; 4 ; 5 ; 6), pilots
- when the pressure in the pipe (79) reaches the rated pressure of the said pressure controller (81)
- the putting in position of the H compartment (74) of the distributor (68).

16. A machine as in one of the Claims 13 to 15, characterized by the fact that unlocking means automatically unlock the locking means (68, 80, 81, 84) of the shooting head (10).

17. A machine as in Claims 15 and 16, characterized by the fact that the means of automatic unlocking of the locking means (68, 80, 81, 84) of the shooting head (10) consist of the parallel- passage compartment in the distributor (68) and the piloted check valves (80, 84) in the pipes (79, 83) which connect the distributor (68) to the jack (62).

18. A machine as in one of the Claims 1 to 17, characterized by the fact that the means of adaptation (11, 89, 104) of the gassing head (12) enabling the gassing head (12) to adapt automatically to the size of the core box (3 ; 4; 5 ; 6) include means of movement (11, 89, 104) means of detection of the size of the core box (3 ; 4 ; 5 ; 6) and means of stopping the movement of the gassing head (12) towards the core box (3; 4; 5 ; 6).

19. A machine as in Claim 18, characterized by the fact that the means of movement (11, 89, 104) of the gassing head (12) include guide means (11, 89,104) and driving means (89).

20. A machine as in Claim 19, characterized by the fact that the guide means (11, 89, 104) consist of a bracket (11) which supports a jack (89), to the end of the rod (88) of which the gassing head (12) is attached, and a guide (104) collaborating with the bracket (11) to prevent rotation of the gassing head (12) round the longitudinal axis of the rod (88) of the jack (89).

21. A machine as in Claim 19 or 20, characterized by the fact that the driving means (89) consist of a pneumatic jack (89).

22. A machine as in one of the Claims 18 to 21, characterized by the fact that the means of detection of the size of the core box (3 ; 4 ; 5 ; 6) consist of the upper face (300 ; 400 ; 500 ; 600) of the core box (3 ; 4 ; 5 ; 6), which serves as a stop for the gassing head (12) during its movement towards the core box (3 ; 4 ; 5 ; 6).

23. A machine as in one of the Claims 18 to 22, characterized by the fact that the means of stopping the movement of the gassing head (12) towards the core box (3; 4; 5 ; 6) consist of the upper face (300 ; 400 ; 500 ; 600) of the core box (3; 4 ; 5 ; 6), which serves as a stop for the gassing head (12) during its movement towards the core box (3 ; 4 ; 5 ; 6).

24. A machine as in one of the Claims 1 to 23, characterized by the fact that the gassing head (12) is composed of a plate (20) equipped at the lower face (21) of it with a cavity (22), of a counterplate (24) which is attached to the lower face (21) of the plate (20) and includes holes (25) enabling the gas contained in the cavity (22) in the plate (20) to be distributed into the core in the core box (3 ; 4 ; 5 ; 6), and of a gas supply pipe (30) which communicates with the cavity (22) by means of a hole (28).

25. A machine as in Claim 24, characterized by the fact that the lower face (26) of the counterplate (24) is equipped with a seal (27) which has holes (250) corresponding with the holes (25) in the counterplate (24).

26. A machine as in one of the Claims 24 or 25 and Claim 18, characterized by the fact that the connection of the gassing head (12) to its means of movement (89) is effected by means of a flange (91) which may have a certain limited movement with respect to the plate (20), the said flange (91) being equipped with an end-of-travel detector (101) which detects the upper face (31) of the plate (20) when the flange (91) arrives substantially in the vicinity of the upper face (31) of the said plate (20) of the gassing head (12), the said detector (101) triggering the gassing operation.

27. A machine as in Claim 26, characterized by the fact that the connection between the flange (91) and the plate (20) of the gassing cach head (12) is effected by means of screws (95) having cach a shoulder (99) so that after screwing into the plate (20) the heads (96) of the said screws (95) are situated at a distance from the upper face (31) of the plate (20) greater than the thickness of the cheek (92) of the flange (91) through which the said screws (95) pass, and that the lower face (102) of the detector (101) is slightly recessed from the lower face (103) of the cheek (92) intended for coming into contact with the upper face (31) of the plate (20) of the gassing head (12).

28. A machine as in one of the Claims 1 to 27, characterized by the fact that the means of support (7) of the device (2) for supporting core boxes (3 ; 4 ; 5 ; 6) are rotary and include a pivot (105) guided in rotation in a bearing (106) of axis (8), attached to a fixed point on the machine such for example, as the base (13).

29. A machine as in Claim 28, characterized by the fact that the rotation of the means of support (7) is effected by fractions of one revolution, the number of fractions of a revolution corresponding with the number of core boxes (3 ; 4; 5 ; 6) which the means of support (7) are supporting simultaneously.

30. A machine as in Claim 29, characterized by the fact that the pivot (105) of the means of support (7) supports a lever (112) which is guided in rotation on the said pivot (105) so as to be able to turn freely on this pivot (105), the said lever (112) being equipped with a drawing device (127, 130) able to be brought into collaboration with an index (131) integral with the means of support (7) and being further equipped with a driving device (121) extending between a fixed point on the machine such as the base (13), for example, and the lever (112), the means of support (7) including a number of indexes (131) equal to the number of core boxes (3 ; 4 ; 5 ; 6) which they are supporting simultaneously.

31. A machine as in Claim 30, characterized by the fact that the drawing device (127, 130) consists of a jack (127) the rod (129) of which is equipped with a V-shaped piece (130), that the indexes (131) on the means of support (7) have a substantially cylindrical shape so as to be able to seat between the two wings of the V-shaped piece (130), and that the driving device (121) consists of a jack (121).

32. A machine as in one of the Claims 29 to 31, characterized by the fact that the means of support (7) include a locking device (136, 140) which may be brought into collaboration with indexes (131) for locking the rotation of the means of support (7) when the latter must not turn, the number of indexes (131) being equal to the number of core boxes (3 ; 4; 5 ; 6) which the means of support (7) are supporting simultaneously.

33. A machine as in Claim 32, characterized by the fact that the locking device (136, 140) consists of a jack (136) the rod (139) of which is equipped with a V-shaped piece (140), that the indexes (131) on the means of support (7) have a substantially cylindrical shape so as to be able to seat between the two wings of the V-shaped piece (140), and that the jack (136) is integral with a fixed point on the machine such, for example as the base (13).

34. A machine as in one of the Claims 32 or 33 and one of the Claims 30 or 31, characterized by the fact that the indexes (131) which must collaborate with the drawing device (127, 130) are the same as those wich must collaborate with the locking device (136,140).

35. A machine as in one the Claims 28 to 34, characterized by the fact that the means of support (7) turn about a substantially vertical axis (8).

36. A machine as in one of the Claims 1 to 35, characterized by the fact that the means of support (7) consist of a horizontal table (7) and that the core boxes (3 ; 4 ; 5, 6) which it must support are placed on the upper face (700) of it.

37. A machine as in one of the Claims 1 to 36, characterized by the fact that the means of support (7) include supplementary support devices (142) integral with a fixed point on the machine such, for example, as the base (13), at least one of which extends in the vicinity of the axis (53) of the shooting head (10) in order to enable the means of support (7) to take the shock at the time of shooting the core.

38. A machine as in Claim 37, characterized by the fact that the supplementary support devices (142) include means of adjustment (143, 145, 148, 149, 150 152, 153) enabling adjustment of the position of the support devices (142) with respect to the means of support (7).

39. A machine as in Claim 38, characterized by the fact that the means of adjustment (143, 145, 148 149, 150, 152, 153) consist of an arm (145) to which is attached a supplementary support device (142) and an upright (143) to which the arm (145) may be fixed in a number of positions by means of fixing members (148,149,150).

40. A machine as in one of the Claims 37 to 39 characterized by the fact that the supplementary support devices (142) consist of rollers (142).

41. A machine as in one of the Claims 1 to 40, characterized by the fact that the supporting device (2) includes means (154) of holding core boxes (3; 4; 5 ; 6), which are suited to holding core boxes (3 ; 4 ; 5 ; 6) of variable size.

42 A machine as in Claim 41 charactarized by the fact that the means (154) of holding core boxes (3; 4; 5; 6) each includes a jaw-carrier (155) and jaws (156; 157), the said jaws (156; 157) being connected to the jaw-carrier (155) by at least one slide-bar (169; 170) so that the jaws (156; 157) may be brought together and apart by translation along the said slide-bar or bars (169; 170).

43. A machine as in Claim 42, characterized by the fact that the translation of one (156) of the jaws is locked by locking means (174, 175) adjustable as a function of the size of the core box (3; 4 ; 5 ; 6) which is to be held, so as to be able substantially to centre the core box (3; 4; 5 ; 6) under the shooting head (10) and under the gassing head (12).

44. A machine as in Claim 43, characterized by the fact that the adjustable locking means (174, 175) consist of a rod (169) equipped with a plurality of holes (174) into two of which may be fitted two pins (175) collaborating with the jaw (156) and the jaw-carrier (155) or a member (169) connected to the said jaw-carrier (155) to forbid translation of the jaw (156) along the slide-bar or bars (169; 170).

45. A machine as in one of the Claims 42 to 44, characterized by the fact that the holding means (154) include lockable means of adjustment (158, 161, 162, 163, 164, 165, 166, 167, 168) of the position of the jaws (156, 157) with respect to the height of the core box (3 ; 4 ; 5, 6) which is to be held.

46. A machine as in Claim 45, characterized by the fact that the lockable means of adjustment (158, 161, 162 163, 164, 165 166, 167 168) of the position of the jaws (156 ; 157) with respect to the height of the core boxes (3 ; 4 ; 5 ; 6) consist of a post (163) integral with the supporting device (2), a bearing (158) integral with the jaw-carrier (155), in which the post (163) is engaged, the said bearing (158) being equipped with a clamp (161) lockable by means of a bolt (162) in order to allow or forbid translation of the bearing (158) along the post (163) and a control cylinder (164, 165) integral with the Jaw-carrier (155), to which is connected in translation a control screw (166 168) which is screwed into a threaded hole (167) arranged in the post (163) substantially in parallel with its longitudinal axis.

47. A machine as in one of the Claims 42 to 46 characterized by the fact that one (157) of the jaws is equipped with means of adaptation (176, 177, 179) of the jaw (157) to the face of the core box (3; 4; 5, 6) with which it must come into contact at the time of holding the said core box (3;4;5;6).

48. A machine as in Claim 47, characterized by the fact that the means of adaptation (176, 177 179) of the jaw (157) to the face of the core box (3, 4; 5 ; 6) with which it must come into contact at the time of holding the said core box (3, 4, 5 6) consist of a clamping-plate (176) mounted in a yoke (177) by means of a swivel joint (179).

49. A machine as in one of the Claims 42 to 48, characterized by the fact that the closure, the tightening and the opening of the jaws (156 ; 157) are effected by a jack (171) acting upon the movable jaw (157).

50. A machine as in Claim 49, characterized by the fact that the jack (171) is fixed between the fixed jaw (156) and movable jaw (157).

51. A machine as in one of the Claims 1 to 50, characterized by the fact that for each core box (3 ; 4; 5 ; 6) the supporting device (2) is equipped with a recognition index (184; 185 ; 186; 187) which may be detected by a fixed sensor (193; 194; 195 ; 196) which sends the information to a computer into which are programmed inter alia the number of shoots and the duration of gassing necessary to each core box (3 ; 4 ; 5 ; 6).

52. A machine as in Claim 51 and Claim 28 characterized by the fact that the recognition indexes (184; 185 ; 186; 187) revolve with the means of support (7) about the axis of rotation (8), each describing a circle (188 ; 189 ; 190 ; 191) of different radius, and that the sensors (193 ; 194, 195, 196) are situated at a distance from the axis of rotation (8) of the means of support (7) substantially equal to the radius of the circle (188 ; 189; 190; 191) round which its corresponding recognition index (184; 185 ; 186 ; 187) moves.

53. A machine as in one of the Claims 1 to 52, characterized by the fact that the shooting head (10) and the gassing head (12) move along a substantially vertical direction.

54. A machine as in one of the Claims 1 to 53, characterized by the fact that the means of support (7) can support simultaneously four core boxes (3 ; 4 ; 5 ; 6).

## Patentansprüche

1. Maschine zur Herstellung von Formkernen (1) mit einer Einrichtung (2) für die Auflage von Kernkästen (3 ; 4 ; 5 ; 6), einem Schiesskopf (10) und einem Begasungskopf (12), dadurch gekennzeichnet, dass sie folgende Kombination umfasst:
- eine Einrichtung (2) für die Auflage der Kernkästen (3 ; 4 ; 5 ; 6) mit Stützelementen (7), die Kernkästen (3 ; 4; 5 ; 6) variabler Abmessung aufnehmen können,
- einen Schiesskopf (10) mit Anpassungsgelementen (9, 32, 62, 620), die es dem Schiesskopf (10) ermöglichen, sich automatisch an die Abmessungen der Kernkästen (3 ; 4 ; 5 ; 6) anzupassen, und
- einen Begasungskopf (12) mit Anpassungselementen (11, 89, 104), die es dem Begasungskopf (12) ermöglichen, sich automatisch an die Abmessungen der Kernkästen (3 ; 4 ; 5 ; 6) anzupassen.

2. Maschine nach Anspruch 1, dadurch gekennzeichnet, dass die Anpassungselemente (9, 32, 62, 620) des Schiesskopfes (10), die die automatische Anpassung des Schiesskopfes (10) an die Abmessungen der Kernkästen (3 ; 4 ; 5 ; 6) ermöglichen, Mittel (9 32, 62, 620) zum Verschieben, Mittel zum Feststellen der Abmessungen des Kernkastens (3 ; 4 ; 5 ; 6) und Mittel zum Beenden der Verschiebung des Schiesskopfes (10) zum Kernkasten (3 ; 4 ; 5 ; 6) umfassen.

3. Maschine nach Anspruch 2, dadurch gekennzeichnet, dass die Mittel (9, 32, 62, 620) zum Verschieben des Schiesskopfes (10) Führungsmittel (9, 32) und Antriebsmittel (62, 620), die den Schiesskopf (10) entlang der Führungsmittel (9, 32) verschieben, umfassen.

4. Maschine nach Anspruch 3, dadurch gekennzeichnet, dass die Führungsmittel (9, 32) aus einem Fahrgestell (32), das den Schiesskopf (10) trägt und mit Rollen (37, 38) versehen ist, und Führungsbahnen (56; 57) die Bestandteil eines den Schiesskopf (10) tragenden Portalrahmens (9) sind und auf welchen die Rollen (37; 38) laufen, bestehen.

5. Maschine nach Anspruch 4, dadurch gekennzeichnet, dass die Führungsbahnen (56 ; 57) aus U-Profilen bestehen, in welchen die Rollen (37 ; 38) laufen.

6. Maschine nach Anspruch 5, dadurch gekennzeichnet, dass die Führungsbahnen (56; 57) aus den beiden Ständern (56; 57) des den Schiesskopf (10) tragenden Portalrahmens (9) bestehen.

7. Maschine nach einem der Ansprüche 4 bis 6, dadurch gekennzeichnet, dass die Drehachse (39; 40) der Rollen (37; 38) in einer Ebene verläuft, die parallel zur Ebene (41) des Fahrgestells (32) ist.

8. Maschine nach einem der Ansprüche 4 bis 7, dadurch gekennzeichnet, dass das Fahrgestell (32) mit zusätzlichen Rollen (42 ; 43 ; 44 ; 45) versehen ist, deren Drehachsen (46 ; 47; 48 ; 49) in einer Richtung verlaufen, die etwa einen rechten Winkel zur Richtung, in welcher die Drehachsen (39 ; 40) der Rollen (37; 38) verlaufen, bildet, und die auf Führungsbahnen (59) laufen.

9. Maschine nach den Ansprüchen 5 und 8, dadurch gekennzeichnet, dass die Führungsbahnen (59) der Rollen (42; 43; 44; 45) aus einem (59) der Schenkel der U-Profile bestehen, die die Führungsbahnen (56; 57) der Rollen (37; 38) bilden.

10. Maschine nach einem der Ansprüche 3 bis 9, dadurch gekennzeichnet, dass die Antriebsmittel (62, 620) aus einem doppelt wirkenden Hydraulikzylinder (62) bestehen, der sich zwischen einem Festpunkt z. B. dem Sockel (13) der Maschine (1), und dem den Schiesskopf (10) tragenden Fahrgestell (32) erstreckt, welcher Zylinder (62) durch einen Hydraulikkreis (620) versorgt wird.

11. Maschine nach einem der Ansprüche 2 bis 10, dadurch gekennzeichnet, dass die Mittel zum Feststellen der Abmessungen des Kernkastens (3 ; 4 ; 5 ; 6) aus der Oberseite (300 ; 400 ; 500 ; 600) der Kemkastens (3; 4; 5; 6) bestehen, die als Anschlag für den Schiesskopf (10) bei seiner Verschiebung zum Kernkasten (3 ; 4; 5 ; 6) dient.

12. Maschine nach einem der Ansprüche 2 bis 11, dadurch gekennzeichnet, dass die Mittel zum Beenden der Verschiebung des Schiesskopfes (10) zum Kernkasten (3 ; 4 ; 5 ; 6) aus der Oberseite (300; 400 ; 500 ; 600) des Kernkastens (3; 4 ; 5 ; 6) bestehen, die als Anschlag für den Schiesskopf (10) bei seiner Verschiebung zum Kernkasten (3;4;5;6) dient.

13. Maschine nach einem der Ansprüche 2 bis 12, dadurch gekennzeichnet, dass die Anpassungselemente (9, 32, 62, 620) des Schiesskopfs (10) zusätzlich Verriegelelemente (68, 80, 81, 84) umfassen, die den Schiesskopf (10) automatisch in der Schiesstellung verriegeln.

14. Maschine nach Anspruch 13, dadurch gekennzeichnet, dass die Verriegelelemente (68, 80, 81, 84) durch die Mittel zum Beenden des Verschiebens des Schiesskopfes (10) zum Kernkasten (3 ; 4 ; 5 ; 6) gesteuert sind.

15. Maschine nach den Ansprüchen 10 und 14, dadurch gekennzeichnet, dass die Verriegelelemente (68, 80, 81, 84) Bestandteile des Hydraulikkreises - (620) des Zylinders (62) sind und aus einem Verteiler (68) mit einer H-Kammer (74), gesteuerten Ventilen (80, 84), die das im Zylinder (62) enthaltene Öl am Austritt aus dem Zylinder (62) hindern, und aus einem Druckschalter (81) bestehen, wobei der Druckschalter (81) von der Leitung (79) durch die dem Zylinder (62) bei der Verschiebung des Schiesskopfes (10) zum Kernkasten (3 ; 4; 5 ; 6) Öl zugeführt wird abgezweigt, und der, wenn der Druck in der Leitung (79) seinen Ausgleichsdruck erreicht das Instellungsbringen der H-Kammer (74) des Verteilers (68) steuert.

16. Maschine nach einem der Ansprüche 13 bis 15 dadurch gekennzeichnet, dass Entriegelungsmittel die Verriegelelemente (68, 80, 81, 84) des Schiesskopfes (10) automatisch lösen.

17. Maschine nach den Ansprüchen 15 und 16, dadurch gekennzeichnet, dass die Entriegelungsmittel zum automatischen Lösen der Verriegelelemente (68, 80, 81, 84) des Schiesskopfes (10) aus der parallel durchströmten Kammer (75) des Verteilers (68) und den gesteuerten Ventilen (80, 84) der Leitungen (79, 83) die den Verteiler (68) mit dem Hydraulikzylinder (62) verbinden, bestehen.

18. Maschine nach einem der Ansprüche 1 bis 17, dadurch gekennzeichnet, dass die Anpassungselemente (11, 89, 104) des Begasungskopfes (12), die die automatische Anpassung des Begasungskopfes (12) an die Abmessungen der Kernkästen (3 ; 4 ; 5 ; 6) ermöglichen, Mittel zum Verschieben (11, 89, 104), Mittel zum Feststellen der Abmessungen des Kernkastens (3; 4 ; 5 ; 6) und Mittel zum Beenden der Verschiebung des Begasungskopfes (12) zum Kernkasten (3 ; 4; 5 ; 6) umfassen.

19. Maschine nach Anspruch 18, dadurch gekennzeichnet, dass die Mittel (11, 89, 104) zum Verschieben des Begasungskopfes (12) Führungsmittel (11, 89, 104) und Antriebsmittel (89) umfassen.

20. Maschine nach Anspruch 19, dadurch gekennzeichnet, dass die Führungsmittel (11, 89, 104) aus einem einen Zylinder (89) tragenden Arm (11), wobei der Begasungskopf (12) am Ende der Stange (88) des Zylinders (89) befestigt ist, und aus einer mit dem Arm (11) zusammenwirkenden Führung (104), die die Rotation des Begasungskopfes (12) um die Längsachse der Stange (88) des Zylinders (89) verhindert, bestehen.

21. Maschine nach Anspruch 19 oder 20, dadurch gekennzeichnet dass die Antriebsmittel (89) aus einem Pneumatikzylinder (89) bestehen.

22. Maschine nach einem der Ansprüche 18 bis 21, dadurch gekennzeichnet, dass die Mittel zum Feststellen der Abmessungen des Kernkastens (3 ; 4 ; 5 ; 6) aus der Oberseite (300 ; 400 ; 500 ; 600) des Kernkastens (3 ; 4 ; 5 ; 6) bestehen die dem Begasungskopf (12) bei seiner Verschiebung zum Kernkasten (3 ; 4 ; 5 ; 6) als Anschlag dient.

23. Maschine nach einem der Ansprüche 18 bis 22, dadurch gekennzeichnet, dass die Mittel zum Beenden der Verschiebung des Begasungskopfes (12) zum Kernkasten (3 ; 4 ; 5 ; 6) aus der Oberseite (300 ; 400 ; 500 ; 600) des Kernkastens (3 ; 4 ; 5; 6) bestehen, die dem Begasungskopf (12) bei seiner Verschiebung zum Kernkasten (3 ; 4 ; 5 ; 6) als Anschlag dient.

24. Maschine nach einem der Ansprüche 1 bis 23, dadurch gekennzeichnet, dass der Begasungskopf (12) aus einer an ihrer Unterseite (21) mit einer Ausnehmung (22) versehenen Platte (20), einer an der Unterseite (21) der Platte (20) befestigten Gegenplatte (24) mit Löchern (25), die es ermöglichen, dass sich das in der Ausnehmung (22) der Platte (20) enthaltenes Gas in dem Kern des Kernkastens (3 ; 4 ; 5 ; 6) verteilt, und einer Gaszuleitung (30), die mit der Ausnehmung (22) über ein Loch (28) in Verbindung steht, besteht.

25. Maschine nach Anspruch 24, dadurch gekennzeichnet, dass die Unterseite (26) der Gegenplatte (24) mit einer Dichtung (27) versehen ist, die den Löchern (25) der Gegenplatte (24) entsprechende Löcher (250) aufweist.

26. Maschine nach einem der Ansprüche 24 oder 25 und nach Anspruch 18, dadurch gekennzeichnet, dass der Begasungskopf (12) mit seinen Verschiebungsmitteln (89) über einen Flansch (91) verbunden ist, der eine gewisse begrenzte Verschiebbarkeit in bezug auf die Platte (20) aufweisen kann, welcher Flansch (91) mit einem Endstellungsdetektor (101) versehen ist, der die Oberseite (31) der Platte (20) ortet wenn der Flansch (91) im wesentlichen in die Nähe der Oberseite (31) der Platte (20) des Begasungskopfes (12) gelangt, wobei der Detektor (101) die Begasung auslöst.

27. Maschine nach Anspruch 26, dadurch gekennzeichnet, dass die Verbindung zwischen dem Flansch (91) und der Platte (20) des Begasungskopfes (12) mittels Schrauben (95) hergestellt ist, die eine Schulter (99) haben, sodass sich nach dem Einschrauben in die Platte (20) der Kopf (96) dieser Schrauben (95) in einem Abstand von der Oberseite (31) der Platte (20) befindet, der grösser als die Dicke des von den Schrauben (95) durchsetzen Kragens (92) des Flansches (91) ist, und dass die Unterseite (102) des Detektors (101) gegenüber der Unterseite (103) des Kragens (92), die mit der Oberseite (31) der Platte (20) des Begasungskopfes (12) in Kontakt gelangen soll, leicht zurückversetzt ist.

28. Maschine nach einem der Ansprüche 1 bis 27, dadurch gekennzeichnet, dass die Stützelemente (7) der Auflageeinrichtung (2) für die Kernkästen (3 ; 4 ; 5 ; 6) drehbar sind und eine Drehachse (105) umfassen, die drehbar in einem an einem Fixpunkt der Maschine, z. B. dem Sockel (13), fix montierten Lager (106) um eine Achse (8) geführt ist.

29. Maschine nach Anspruch 28, dadurch gekennzeichnet, dass die Rotation der Stützelemente (7) abschnittweise erfolgt, wobei die Anzahl der Abschnitte, in die eine Umdrehung unterteilt ist, der Anzahl der Kemkästen (3; 4; 5; 6), die die Stützelemente (7) gleichzeitig tragen, entspricht.

30. Maschine nach Anspruch 29, dadurch gekennzeichnet, dass die Drehachse (105) der Stützelemente (7) einen Hebel (112) trägt, der auf der Drehachse (105) drehbar derart geführt ist, dass er frei um diese Drehachse (105) drehen kann, welcher Hebel (112) mit einer Mitnehmeranordnung (127, 130) die in Eingriff mit einem an den Stützelementen (7) befestigten Finger (131) gebracht werden kann, und einer Antriebsanordnung (121), die sich zwischen einem Fixpunkt der Maschine z. B. dem Sockel (13) und dem Hebel (112) erstreckt versehen ist, die gleich der Anzahl der Kernkästen (3 ; 4 ; 5 ; 6) ist, die sie gleichzeitig tragen.

31. Maschine nach Anspruch 30, dadurch gekennzeichnet, dass die Mitnehmeranordnung (127, 130) aus einem Zylinder (127) besteht dessen Stange (129) mit einem V-Stück (130) versehen ist, dass die Finger (131) der Stützelemente (7) im wesentlichen zylindrische Form haben, sodass sie sich zwischen den beiden Schenkel des V-Stücks (130) anlegen können und dass die Antriebsanordnung (121) aus einem Zylinder (121) besteht.

32. Maschine nach einem der Ansprüche 29 bis 31, dadurch gekennzeichnet, dass die Stützelemente (7) eine Feststellvorrichtung (136, 140) aufweisen, die in Eingriff mit Fingern (131) gebracht werden kann, um die Rotation der Stützelemente (7) zu blockieren, wenn sich diese nicht drehen sollen, wobei die Anzahl der Finger (131) gleich der Anzahl der gleichzeitig von den Stützelementen (7) getragenen Kernkästen (3 ; 4 ; 5 ; 6) ist.

33. Maschine nach Anspruch 32, dadurch gekennzeichnet, dass die Feststellvorrichtung (136, 140) aus einem Zylinder (136) besteht, dessen Stange (139) mit einem V-Stück (140) versehen ist, dass die Finger (131) der Stützelemente (7) eine im wesentlichen zylindrische Form haben, sodass sie sich zwischen den beiden Schenkeln des V-Stücks (140) anlegen können, und dass der Zylinder (136) an einem Festpunkt der Maschine, z. B. dem Sockel (13), fixiert ist.

34. Maschine nach einem der Ansprüche 32 oder 33 und einem der Ansprüche 30 oder 31, dadurch gekennzeichnet, dass die Finger (131), die mit der Mitnehmeranordnung (127, 130) zusammenwirken sollen, die gleichen sind als die, die mit der Feststellvorrichtung (136, 140) zusammenwirken.

35. Maschine nach einem der Ansprüche 28 bis 34, dadurch gekennzeichnet, dass sich die Stützelemente (7) um eine im wesentlichen vertikale Achse (8) drehen.

36. Maschine nach einem der Ansprüche bis 35, dadurch gekennzeichnet, dass die Stützelemente (7) aus einem horizontalen Tisch (7) bestehen, und dass die Kernkästen (3 ; 4 ; 5 ; 6), die er tragen soll, auf seiner Oberseite (700) angeordnet sind.

37. Maschine nach einem der Ansprüche 1 bis 36, dadurch gekennzeichnet, dass die Stützelemente (7) zusätzliche Abstützeinrichtungen (142) umfassen, die an einem Fixpunkt der Maschine, z. B. dem Sockel (13), befestigt sind, und von denen zumindest eine in der Nähe der Achse (53) des Schiesskopfes (10) angeordnet ist, damit die Stützelemente (7) den Schlag beim Schiessen des Kerns aufnehmen können.

38. Maschine nach Anspruch 37, dadurch gekennzeichnet, dass die Abstützeinrichtungen (142) Einstellelemente (143, 145, 148, 149, 150, 152, 153) umfassen, die die Einstellung der Position der Abstützeinrichtungen (142) in bezug auf die Stützelemente (7) ermöglichen.

39. Maschine nach Anspruch 38, dadurch gekennzeichnet, dass die Einstellelemente (143, 145, 148, 149, 150, 152, 153) aus einem Arm (145), an dem eine zusätzliche Abstützungseinrichtung (142) befestigt ist und einem Ständer (143), an dem der Arm (145) in mehreren Stellungen mittels Feststellorganen (148, 149, 150) fixiert werden kann, bestehen.

40. Maschine nach einem der Ansprüche 37 bis 39, dadurch gekennzeichnet, dass die zusätzlichen Abstützungseinrichtungen (142) aus Rollen (142) bestehen.

41. Maschine nach einem der Ansprüche 1 bis 40, dadurch gekennzeichnet, dass die Auflageeinrichtung (2) Halteelemente (154) für die Kernkästen (3 ; 4 ; 5 ; 6) umfasst, die zum Halten von Kernkästen (3; 4: 5; 6) mit variablen Dimensionen geeingnet sind.

42. Maschine nach Anspruch 41, dadurch gekennzeichnet, dass jedes Halteelement (154) für die Kernkästen (3; 4; 5 ; 6) einen Spannbackenhalter (155) und Spannbacken (156; 157) aufweist, welche Spannbacken (156; 157) mit dem Spannbackenhalter (155) mittels mindestens einer Gleitschiene (169 ; 170) verbunden sind derart dass die Spannbacken (156; 157) durch Verschie₋ bung entlang der Gleitschiene(n) (169 ; 170) einander genähert oder voneinander entfernt werden können.

43. Maschine nach Anspruch 42, dadurch gekennzeichnet, dass die Verschiebung einer der Spannbacken (156) durch Feststellelemente (174, 175), die in Abhängigkeit von den Abmessungen des zu haltenden Kernkastens (3; 4 ; 5 ; 6) einstellbar sind, derart festgestellt wird, dass man den Kernkasten (3; 4 ; 5 ; 6) unter dem Schiesskopf (10) und unter dem Begasungskopf (12) im wesentlichen zentrieren kann.

44. Maschine nach Anspruch 43, dadurch gekennzeichnet, dass die einstellbaren Feststellelemente (174, 175) aus einer Stange (169) bestehen, die mit mehreren Löchern (174) versehen ist, wobei in zwei davon zwei Dorne (175) eingesteckt werden können, die mit der Spannbacke (156) und dem Spannbackenhalter (155) oder einem mit dem Spannbackenhalter (155) verbundenen Organ (169) zusammenwirken, um die Verschiebung der Spannbacke (156) entlang der Gleitschiene(n) (169 ; 170) zu verhindern.

45. Maschine nach einem der Ansprüche 42 bis 44, dadurch gekennzeichnet, dass die Halteelemente (154) feststellbare Elemente (158, 161, 162, 163, 164, 165, 166, 167, 168) zum Einstellen der Position der Spannbacken (156, 157) in bezug auf die Höhe des zu haltenden Kernkastens (3 ; 4 ; 5 ; 6) umfassen.

46. Maschine nach Anspruch 45, dadurch gekennzeichnet, dass die feststellbaren Elemente (158, 161, 162, 163, 164, 165, 166, 167, 168) zum Einstellen der Position der Spannbacken (156, 157) in bezug auf die Höhe der zu haltenden Kernkästen (3 ; 4 ; 5 ; 6) aus einer auf der Auflageeinrichtung (2) fixierten Führungsachse (163), einem am Spannbackenträger (155) fest montierten Lager (158), in welches die Führungsachse (163) eingesetzt ist, wobei das Lager (158) mit einer Klemmvorrichtung (161) versehen ist, die mittels eines Bolzens (162) feststellbar ist, um die Verschiebung des Lagers (158) entlang der Führungsachse (163) zu ermöglichen oder zu verhindern und aus einem mit dem Spannbackenträger (155) fest verbundenen Betätigungszylinder (164, 165), mit welchem unverschiebbar eine Betätigungsschraube (166, 168) verbunden ist, die in ein Gewindeloch (167) eingeschraubt ist, das in die Führungsachse (163) im wesentlichen parallel zu seiner Längsachse eingearbeitet ist, bestehen.

47. Maschine nach einem der Ansprüche 42 bis 46, dadurch gekennzeichnet, dass eine der Spannbacken (157) mit Organen (176, 177, 179) zur Anpassung der Spannbacke (157) an die Seite des Kernkastens (3; 4; 5; 6), mit welchem sie beim Halten des Kernkastens (3 ; 4 ; 5; 6) in Kontakt kommen soll, versehen ist.

48. Maschine nach Anspruch 47, dadurch gekennzeichnet, dass die Organe (176, 177, 179) zur Anpassung der Spannbacke (157) an die Seite des Kernkastens (3 ; 4 ; 5 ; 6), mit welchem sie beim Halten des Kernkastens (3; 4; 5 ; 6) in Kontakt kommen soll, aus einer Druckplatte (176), die in einer Gabel (177) mittels eines Kugelgelenks (179) befestigt ist, bestehen.

49. Maschine nach einem der Ansprüche 42 bis 48, dadurch gekennzeichnet, dass das Schliessen, das Klemmen und das Öffnen der Spannbacken (156; 157) mittels eines auf die bewegliche Spannbacke (157) wirkenden Zylinders (171) erfolgt.

50. Maschine nach Anspruch 49, dadurch gekennzeichnet, dass der Zylinder (171) zwischen der festen Spannbacke (156) und der beweglichen Spannbacke (157) montiert ist.

51. Maschine nach einem der Ansprüche 1 bis 50, dadurch gekennzeichnet, dass die Auflageeinrichtung (2) pro Kernkasten (3 ; 4 ; 5 ; 6) mit einer Markierung (184 185 ; 186 ; 187) versehen ist, die von einem ortsfest angeordneten Sensor (193 ; 194; 195 ; 196) abgetastet werden kann, der Information an einen Rechner sendet, in welchem unter anderem die für jeden Kernkasten (3 ; 4 ; 5 ; 6) erforderliche Anzahl der Schiessvorgänge und die Begasungsdauer programmiert sind.

52. Maschine nach Anspruch 51 und Anspruch 28, dadurch gekennzeichnet, dass die Markierungen (184, 185, 186, 187) mit den Stützelementen (7) um die Rotationsachse (8) rotieren, wobei jede einen Kreis (188, 189, 190, 191) mit unterschiedlichem Radius beschreibt, und dass sich die Sensoren (193, 194, 195, 196) in einem Abstand von der Rotationsachse (8) der Stützelemente (7) befinden, der im wesentlichen gleich dem Radius des Kreises (188, 189, 190, 191) ist, auf welchem die entsprechende Markierung (184, 185, 186, 187) umläuft.

53. Maschine nach einem der Ansprüche 1 bis 52, dadurch gekennzeichnet, dass sich der Schiesskopf (10) und der Begasungskopf (12) im wesentlichen in vertikaler Richtung verschieben.

54. Maschine nach einem der Ansprüche 1 bis 53, dadurch gekennzeichnet, dass die Stützelemente (7) gleichzeitig vier Kernkästen (3 ; 4 ; 5 ; 6) tragen können.
